# FASCICULE DE BREVET EUROPEEN

(11) **EP 0 836 535 B1**
(45) Date de publication et mention de la délivrance du brevet: **10.05.2000**
(21) Numéro de dépôt: 96924038.1
(22) Date de dépôt: 28.06.1996
(51) Int. Cl.: B07C 3/06

(54) **MACHINE DE TRI D'OBJETS DU GENRE ENVELOPPES DE COURRIER**
VORRICHTUNG ZUM SORTIEREN VON GEGENSTÄNDEN WIE BRIEFUMSCHLÄGEN
MACHINE FOR SORTING OBJECTS SUCH AS POSTAL ENVELOPES

(30) Priorité: 29.06.1995 FR 9508022
(43) Date de publication de la demande: 22.04.1998
(73) Titulaire: La Poste (Exploitant Public), 92777 Boulogne Cedex (FR)
(72) Inventeur: DARCHIS, Pierre, F-44300 Nantes (FR); BAUFRETON, Laurent, F-44840 Les Sorinières (FR)
(74) Mandataire: Phélip, Bruno
(86) Numéro de dépôt international: FR9601011
(87) Numéro de publication internationale: WO9701398

(56) Documents cités:
- EP-A- 0 407 795
- FR-A- 1 563 001
- FR-A- 2 181 523
- US-A- 4 328 962
- US-A- 5 143 225

## Description

La présente invention concerne une machine de tri d'objets de forme plate, du genre enveloppes de courrier par exemple ; l'opération de triage s'effectuant selon des critères attachés à la nature de ces objets : code d'indexation, morphologie, marques quelconques, ou selon un simple comptage.

La présente invention a trait plus particulièrement à une machine de tri destinée notamment aux travaux de préparation et d'ordonnancement des tournées des facteurs. Une telle machine est connue de la demande de brevet FR-A-2 181 523.

Habituellement, tous ces travaux visant à préparer la tournée d'un facteur sont réalisés manuellement, le plus souvent par le facteur lui-même qui dispose à cet effet d'un poste de travail aménagé avec des cases qu'il utilise pour effectuer son tri.

La présente invention propose une machine de triage, du type matériel de bureau, visant plus particulièrement l'amélioration de la qualité de service, de la productivité, au moyen d'une automatisation des tâches de traitement du courrier.

Cette machine peut notamment répondre par exemple aux applications de tri et de classement du courrier du type petit format compris entre 90 x 140 mm et 165 x 235 mm avec une épaisseur maximale de 7 mm.

Le tri de courrier peut s'effectuer par le biais du code d'indexation apposé sur l'enveloppe sous forme de bâtonnets fluorescents, et suivant les principes classiques de tri éclaté et de tri inversé.

La machine selon l'invention présente un caractère polyvalent. Elle peut en effet s'accommoder de critères de tri et de sélection adaptés à d'autres types d'objets que le simple courrier, comme des objets du genre liasses de chèques ou encore des documents de toutes natures susceptibles d'être insérés en complément de la tournée du facteur.

La machine selon l'invention bénéficie aussi, du fait de sa destination, d'une architecture compacte et d'un aménagement particulièrement ergonomique pour faciliter le travail de l'opérateur.

Cette machine comporte, d'une manière générale :- un magasin pour accueillir une pile d'enveloppes à trier, - une tête d'extraction qui prélève une à une lesdites enveloppes à l'une des extrémités de la pile, - un convoyeur interposé entre ladite tête d'extraction et des cases de réception des enveloppes triées, - un dispositif de repérage ou de lecture du critère de tri, c'est-à-dire le plus souvent du code d'indexation, - un système d'aiguillages pour orienter les enveloppes vers lesdites cases de réception en fonction de leur indexation et - un poste de commande. Cette machine étant plus particulièrement destinée à la préparation et à l'ordonnancement des tournées de distribution, elle adopte une architecture particulière et elle comporte notamment, disposés sous une forme compacte et ergonomique, dans le volume normal d'intervention d'un opérateur :
- ledit magasin disposé à hauteur normale de table dans la partie frontale de la machine, pour accueillir une pile d'enveloppes qui est disposée à l'horizontale et qui s'étend en façade entre le poste de commande et la tête d'extraction,
- l'ensemble desdites cases de réception des enveloppes triées, dont le nombre est suffisant pour la préparation d'une tournée, lesquelles cases sont disposées en vitrine, les unes à la suite des autres, horizontalement et sur plusieurs niveaux, au-dessus du niveau du magasin et légèrement en retrait de façon à permettre une reprise commode des enveloppes triées situées dans lesdites cases, en vue par exemple de les positionner à nouveau dans le magasin pour une nouvelle séquence de tri, lesquelles cases sont par ailleurs alimentées au moyen d'un convoyeur dont le parcours est tel que les enveloppes triées sont insérées dans lesdites cases selon une orientation qui correspond à celle qu'elles occupent dans le magasin au départ dudit convoyeur, lequel convoyeur permet l'acheminement des enveloppes dans le sens de leur largeur entre le magasin où elles sont stockées en pile et leurs cases de réception.

L'architecture générale de la machine permet une manipulation aisée des paquets de lettres, aussi bien pour les paquets à insérer dans le magasin que pour les paquets déjà triés en vue de les remettre en place dans le magasin. L'agencement des cases de réception permet aussi lors des opérations de tris successifs, de positionner facilement, sans risque d'erreur, les paquets déjà triés.

Les dimensions de la machine peuvent être choisies en fonction des besoins. Les cases de réception des enveloppes triées s'étendent sur plusieurs niveaux, deux ou trois par exemple et leur nombre, en horizontal, peut, grâce à une certaine modularité de la machine, être de 10 à 30 par exemple. On dispose ainsi de 20 à 90 cases de réception selon les cas.

La fiabilité et l'efficacité d'une machine de tri sont directement liées à l'efficacité de chacun de ses organes. Elles sont en premier lieu tributaires de la qualité de la pile disposée dans le magasin.

Qu'il s'agisse d'enveloppes de petits formats, d'objets plats ou encore de formules de chèques, ces objets doivent être positionnés avec une grande précision dans le magasin pour pouvoir en être ensuite extraits, convoyés, décodés, et aiguillés vers les cases de réception.

Selon une disposition préférentielle, le magasin est constitué : - d'un plan d'appui sur lequel repose le grand côté des enveloppes et - d'un plan de base ou de référence qui est disposé en rive et sur lequel repose le petit côté desdites enveloppes, lesquels plans forment un dièdre dont l'arête est horizontale, lequel dièdre est incliné de façon à tendre à faire correspondre la diagonale moyenne du spectre desdites enveloppes qui part de ladite arête du dièdre avec la verticale et, d'autre part, dans le système de convoyage, un module de vrillage qui permet de faire passer les enveloppes d'un déplacement dans un plan parallèle audit plan de base, à un déplacement dans un plan qui est vertical et parallèle au front de la machine.

Ce magasin présente l'avantage de permettre un positionnement naturel des enveloppes ou objets à classer sur les deux plans de référence ; ces enveloppes tendent en effet à prendre appui sur ces deux plans du simple fait de leur poids.

Selon une autre disposition préférentielle de l'invention, le dispositif de repérage ou de lecture du critère de tri comporte des moyens de lecture du code d'indexation desdites enveloppes selon un mode parallèle compte-tenu du fait que les bâtonnets d'indexation du type bâtonnets fluorescents sont orientés dans le même sens que celui du déplacement desdites enveloppes.

Cette particularité au niveau du mode de convoyage permet d'améliorer le débit de triage ; en effet, le nombre d'enveloppes au mètre linéaire est plus important que lorsque les enveloppes sont convoyées dans le sens de leur largeur. Dans les changements de direction, on peut aussi de ce fait, s'accommoder des tambours de faible diamètre, inférieur à 200 mm par exemple.

Par ailleurs, le système de lecture en mode parallèle s'accommode parfaitement de cadences très élevées, du fait notamment de la saisie très rapide du code d'indexation dans sa globalité.

Ce mode de convoyage permet aussi d'atteindre le degré de compacité nécessaire à une machine destinée à des bureaux. La densité des objets à trier au mètre linéaire étant importante, il est possible de réduire au maximum le pas des aiguillages et par conséquent de disposer d'un grand nombre de cases de réception du tri.

Toujours selon l'invention, les moyens de lecture du code d'indexation des enveloppes comprennent : - une source d'excitation de la fluorescence des bâtonnets qui sont disposés sur la face adresse de l'enveloppe, laquelle source est constituée d'une boîte à lumière du type lampe halogène, munie de filtres pour restreindre le rayonnement émis au spectre utile, - des moyens en forme de faisceau de fibres optiques pour réaliser l'anamorphose entre la sortie circulaire de ladite boîte à lumière et une zone d'éclairage disposée au niveau d'une fenêtre de lecture aménagée sur le convoyeur et dont les dimensions correspondent au moins à celles du cadre contenant lesdits bâtonnets sur l'enveloppe, - une caméra comportant une barrette CCD de plusieurs centaines de pixels et en particulier de pixels du type allongés dans le sens du défilement des bâtonnets et dont la longueur est de l'ordre de trois fois la largeur.

Toujours selon l'invention, le système de lecture comporte des moyens d'autodétection de la présence d'une enveloppe dans la fenêtre de lecture, lesquels moyens sont de préférence constitués d'un écran fixe disposé au niveau de ladite fenêtre, derrière la ligne de convoyage, lequel écran supporte un réflecteur qui, éclairé par la source d'excitation des bâtonnets des enveloppes, donne une image qui témoigne de l'absence ou de la présence d'une enveloppe, et permet le déclenchement de la lecture du code, le cas échéant.

Selon une variante, l'écran comporte au moins une diode électroluminescente dont l'image est captée par la caméra en l'absence d'enveloppe.

Ce système d'autodétection permet également de donner des informations sur la morphologie de l'enveloppe ou de l'objet, c'est-à-dire sa hauteur, et permet d'effectuer un tri selon un critère de hauteur.

Selon une autre variante, l'écran comporte deux diodes électroluminescentes, écartées transversalement. Cette particularité permet de détecter la position des enveloppes dans le convoyeur, lors de leur passage devant la caméra. Le traitement de l'information en question permet d'orienter automatiquement les enveloppes incertaines vers une case rejet ou recyclage.

Toujours selon l'invention, l'utilisation de plusieurs diodes électroluminescentes disposées transversalement devant la caméra peut permettre une sélection des objets, enveloppes ou autres selon un critère de longueur.

Toujours selon l'invention, la machine comporte un système de contrôle et de commande des mécanismes, qui fonctionne selon un mode de transmission de données sous forme numérique standard, lequel système comprend :
- des moyens informatiques de mémorisation du plan de tri c'est-à-dire de la destination des objets, enveloppes ou autres, en fonction du critère de sélection, laquelle destination correspond à une case de réception sur la machine,
- des moyens informatiques de traitement des informations en provenance de la tête de lecture du code, en vue d'attribuer une sanction à l'objet et en particulier à l'enveloppe, selon son code, c'est-à-dire lui attribuer une destination matérialisée par une case de réception, et ceci dès le passage devant ladite tête de lecture,
- des moyens informatiques permettant de convertir ladite sanction et en particulier le numéro de la case de réception, en distance à parcourir pour atteindre ladite case,
- un générateur d'impulsions du genre codeur optique, associé au système de convoyage des enveloppes qui permet d'établir des distances parcourues,
- un organe de déclenchement du décomptage des impulsions, du genre cellule photoélectrique, situé légèrement en aval de la tête de lecture,
- un dispositif comparateur qui permet la mise en oeuvre de l'aiguillage vers la case appropriée, lorsque le nombre d'impulsions décomptées correspond à celui qui permet d'atteindre ladite case en fonction de la sanction attribuée à l'enveloppe.

Le système de contrôle et de commande de la machine présente l'avantage de simplifier considérablement le processus d'acheminement des enveloppes vers leurs cases de réception, et cette simplification est liée à la compacité de la machine et en particulier à la distance relativement faible qui est parcourue par les enveloppes après la lecture de leur code. Les risques de variation entre les distances théoriques calculées par l'ordinateur, et les distances réelles parcourues par les enveloppes sont de ce fait particulièrement limitées.

Selon une autre disposition de l'invention, le magasin a une longueur telle qu'il permet d'accueillir au minimum l'équivalent d'une tournée de facteur c'est-à-dire 1500 enveloppes de courrier environ. Le magasin s'étend de préférence sur la majeure partie de la machine, sous les cases de réception. Mais il peut aussi comporter une partie qui est statique, où les enveloppes sont simplement posées en attente, et une partie dynamique, où les enveloppes sont déplacées vers la tête d'extraction. Ce magasin dynamique est constitué : - de bandes sans fin de tapis transporteurs, montées sur des rouleaux libres et dont les brins actifs constituent les parois des plans de base et d'appui et, - d'un poussoir guidé sur un rail parallèle auxdits tapis qui tend à faire progresser automatiquement lesdits brins actifs et la pile d'enveloppes vers la tête d'extraction, lequel poussoir est associé à des moyens qui maintiennent une pression sensiblement constante entre la pile et la tête d'extraction des enveloppes.

Toujours selon l'invention, les moyens d'actionnement du poussoir sont constitués d'un câble de traction qui est ancré à l'une de ses extrémités sur ledit poussoir et qui est muni, à son autre extrémité, d'un corps pesant qui se déplace verticalement, lequel corps pesant comprend une première masse qui se déplace verticalement sur une course qui correspond à la moitié de celle du poussoir, et une multitude de petites masses espacées verticalement sur le brin d'extrémité du câble de traction entre ladite première masse et une surface de repos sur laquelle elles se déposent au fur et à mesure de la diminution de la longueur de la pile d'enveloppes dans le magasin.

La qualité de l'opération de triage dépend également de la régularité du train d'enveloppes convoyées vers la tête de lecture. Ce train d'enveloppes est confectionné à la sortie du magasin au moyen de la tête d'extraction, et peut atteindre une cadence de 20 enveloppes par seconde.

L'extraction des enveloppes peut s'effectuer à l'une ou l'autre des extrémités du magasin. Dans la mesure où les enveloppes conservent le même sens dans le magasin, le dépilage s'effectue soit sur la façade, soit sur le dos de l'enveloppe. Le dépilage sur le dos des enveloppes permet de déceler et de traiter plus facilement les phénomènes de tuilage en orientant les enveloppes concernées vers des cases d'accueil particulières d'où elles seront ensuite retraitées.

Selon l'invention, la tête d'extraction comporte une bande sans fin motorisée et perforée qui émerge dans une fenêtre d'aspiration aménagée au niveau de la paroi constituant l'extrémité du magasin, laquelle fenêtre est située en amont du convoyeur de telle façon que la distance entre la partie supérieure active de la fenêtre où commence l'effet d'aspiration de l'enveloppe, et la zone où s'effectue l'agrippage de l'enveloppe entraînée par ladite bande perforée, soit inférieure à la dimension minimale des enveloppes selon le sens de leur extraction du magasin par ladite bande perforée.

Toujours selon l'invention, les enveloppes sont prises en charge à la sortie de la tête d'extraction, par pincement et de façon énergique au moyen des brins actifs d'une paire de courroies qui font partie du convoyeur, lesquelles courroies sont disposées dans le prolongement de la bande perforée de la tête d'extraction, formant une sorte d'entonnoir centré sur l'axe médian de ladite bande selon le sens de défilement, pour maintenir l'alignement des enveloppes lors de leur extraction du magasin et éviter un effet de couple, c'est-à-dire un basculement ou pivotement desdites enveloppes.

Selon une autre disposition de l'invention, pour éviter l'extraction de plusieurs enveloppes, la bande perforée de la tête d'extraction coopère avec un organe ségrégateur disposé au niveau de l'extrémité aval du magasin, lequel organe comprend un tiroir qui est mobile, guidé dans un sens qui correspond au sens de déplacement de la pile, lequel tiroir est solidaire d'un support monté dans le fond du magasin et il comporte :
- une butée en forme de plaque qui s'étend dans le fond du magasin, située légèrement sous le plan d'appui des enveloppes,
- une languette souple, en matériau à grand coefficient de frottement, disposée sous ladite butée, pour retenir les enveloppes ayant pu s'échapper de cette dernière, ledit tiroir est poussé élastiquement en permanence vers ladite bande perforée et s'éclipse automatiquement lors du passage d'une enveloppe qui est entraînée par la bande perforée sous l'effet de la dépression, ledit support du tiroir est de préférence articulé autour d'un axe perpendiculaire au sens d'avancement de la pile de façon à permettre son dégagement, dans l'espace situé à l'extrémité du magasin, en vue d'une intervention du type réglage ou remplacement de ladite languette ou encore pour faciliter l'accès de cette zone en cas d'incident du genre bourrage.

Selon une autre particularité de l'invention, la bande sans fin perforée de la tête d'extraction, a une longueur supérieure au périmètre de ladite tête de façon à permettre son passage autour de la tête afin de faciliter son changement ou son remplacement, laquelle bande est tendue et guidée sur des galets selon un chemin en forme de U, le galet assurant son guidage dans le fond du U étant démontable pour libérer ladite bande, après libération du dispositif de tension.

Selon une autre disposition de l'invention, la ligne de convoyage des enveloppes est constituée :
- d'un premier convoyeur disposé en aval de la tête d'extraction, qui prend en charge lesdites enveloppes à la sortie de ladite tête et dans lequel ces enveloppes se déplacent selon une ligne qui est située dans un plan parallèle au plan de base du magasin,
- d'un second convoyeur, disposé derrière et dans l'encombrement du magasin, constituant un module de vrillage et qui fait passer les enveloppes d'un déplacement dans un plan parallèle au plan de base du magasin, à un déplacement dans un plan qui est vertical et parallèle au front de la machine,
- d'un convoyeur intermédiaire qui s'étend du module de vrillage jusqu'à la tête de lecture et ramène les enveloppes sur un côté de la machine,
- d'un convoyeur d'aiguillage et de distribution qui comporte une portion verticale sur ledit côté de la machine et s'étend ensuite horizontalement, en façade de ladite machine, pour alimenter au moins une des lignes horizontales de cases de réception,
lesquels convoyeurs sont d'une manière générale, constitués, à l'exception du convoyeur de vrillage, de plusieurs courroies réparties sur la largeur de la machine, guidées sur des galets ou rouleaux de faible diamètre dans les portions rectilignes et sur des tambours de petit diamètre dans les changements de direction, lesquelles courroies permettent le transport des enveloppes par pincement entre les brins actifs de deux courroies disposées en vis-à-vis formant de part et d'autre du chemin desdites enveloppes une paroi interne et une paroi externe, l'écartement transversal entre les courroies étant inférieur à la dimension du grand côté de la plus petite enveloppe, pour permettre l'acheminement desdites enveloppes dans la machine, dans le sens de leur largeur.

Selon une autre disposition de l'invention, chaque convoyeur comporte de préférence des courroies motrices non extensibles alors que les courroies accompagnatrices sont réalisées en matériau plus souple de façon à absorber d'éventuelles variations d'épaisseur des enveloppes, sans perturber leur entraînement, lesquelles courroies motrices sont de préférence disposées à l'intérieur des courbes pour limiter les efforts de traction et de déformation sur le dos des enveloppes.

Toujours selon l'invention, la ligne de convoyage du premier convoyeur comporte : - une paroi interne constituée de courroies sans fin, espacées et tendues entre un rouleau d'entrée avaleur situé sous la tête d'extraction, et un rouleau aval situé au niveau du module de vrillage en passant sur un tambour, l'une des courroies étant située dans le prolongement de la bande perforée de ladite tête, et, - une paroi externe constituée d'une part, de courroies sans fin disposées en vis-à-vis de celles de la paroi externe et qui sont tendues entre seulement ledit tambour et un rouleau aval, et d'autre part, d'une simple courroie sans fin, disposée dans le prolongement de la bande perforée de ladite tête, en visà-vis de la courroie de la paroi interne, tendue entre ledit tambour et un galet amont situé au niveau de la tête d'extraction sous l'extrémité du magasin.

Selon une autre disposition de l'invention, le module de vrillage est constitué d'une courroie sans fin de section circulaire de faible diamètre, interposée entre le premier convoyeur et le convoyeur intermédiaire, de façon à former une continuité, laquelle courroie est soutenue par des galets et coopère avec des organes de pression constituant l'une des parois du chemin de guidage, lesquels organes sont en forme de roulettes en matériau souple, pressées sur ladite courroie au niveau desdits galets, l'ensemble courroie et roulettes souples assurant le guidage et le maintien longitudinal des enveloppes, du côté de leur arête de base, l'autre côté desdites enveloppes étant simplement guidé au moyen de rails fixes lisses interposés entre l'aval du premier convoyeur et l'amont du convoyeur intermédiaire.

Toujours selon l'invention, le convoyeur intermédiaire s'étend entre le module de vrillage et le convoyeur d'aiguillage et comporte, sur son parcours, selon l'un des modes de réalisation, un dispositif de retaquage coopérant avec le côté correspondant à l'arête de base de l'enveloppe, lequel dispositif est constitué d'une paroi perpendiculaire au plan de circulation des enveloppes, disposée sur le côté des courroies de rive dudit convoyeur intermédiaire, laquelle paroi de retaquage comporte une partie amont qui converge vers lesdites courroies et une partie aval rigoureusement parallèle auxdites courroies de rive de façon à redresser progressivement lesdites enveloppes disposées incidemment en biais dans ledit convoyeur, lequel mouvement de redressement étant rendu possible par une possibilité de pivotement desdites enveloppes alors qu'elles sont pincées entre lesdites courroies de rive, les autres courroies du convoyeur étant maintenues sous pression ou écartées l'une par rapport à l'autre de façon à libérer l'autre côté de l'enveloppe, sur une longueur du parcours qui correspond sensiblement à la longueur du dispositif de retaquage.

Toujours selon l'invention, la paroi de retaquage est soit constituée d'une simple tôle, soit constituée d'une bande sans fin qui progresse à la même vitesse que les enveloppes.

Selon une variante de réalisation, le dispositif de retaquage est disposé en amont du module de vrillage, intégré dans le premier convoyeur, dans sa partie aval.

Selon l'un des modes de l'invention, le convoyeur d'aiguillage comporte un aiguillage primaire pour alimenter deux lignes de convoyage et de distribution, lesquelles lignes sont superposées, parallèles entre elles et s'étendent en façade pour alimenter deux niveaux de cases de réception, lequel aiguillage primaire amont est disposé dans la partie verticale latérale de la machine, du côté de la tête d'extraction et comprend : - une voie rectiligne dans le prolongement de la partie aval de la ligne de convoyage intermédiaire, pour alimenter la ligne de convoyage et de distribution supérieure et, - une voie légèrement inclinée, orientée vers la ligne de convoyage et de distribution inférieure, l'orientation vers la ligne inférieure s'effectuant au moyen d'un organe déviateur constituant l'aiguillage, lequel organe est actionné par des moyens appropriés du type électro-aimant.

Selon une variante de réalisation, le convoyeur d'aiguillage se divise en trois lignes de convoyage et de distribution des enveloppes, lesquelles lignes sont horizontales, superposées, chacune en correspondance avec une série de cases ; lesquelles lignes sont alimentées au moyen de deux aiguillages primaires disposés dans la branche verticale du convoyeur.

Toujours selon l'invention, chaque ligne de convoyage et de distribution comprend : - des courroies sans fin espacées transversalement, formant la paroi supérieure, tendues et guidées au moyen de rouleaux et, - des courroies sans fin définissant la paroi inférieure, guidées sur des rouleaux, lesquelles courroies inférieures sont séparées par des fenêtres pour permettre le passage des enveloppes dont les dimensions sont adaptées à la taille de ces dernières, lesquelles enveloppes sont orientées vers les cases de réception appropriées au moyen d'un dispositif d'aiguillage dénommé ci-après déviateur, qui dévie l'enveloppe de son parcours normal rectiligne horizontal pour l'orienter vers le bas, guidée dans un premier temps par un déflecteur en forme de plaque fixe, puis ensuite par un volet qui d'une part, accompagne l'enveloppe jusque dans la case correspondante et, d'autre part, contribue à la formation d'une pile ordonnée, ou séquencée, dans ladite case.

Toujours selon l'invention, chaque déviateur est disposé à l'opposé de la ligne dévoyée par rapport à la ligne de convoyage rectiligne ; il est manoeuvré au moyen d'un électroaimant et comprend une paroi qui est mobile autour d'un axe perpendiculaire au sens de déplacement des enveloppes, entre une position inactive de déviation qui permet aux enveloppes de suivre un chemin rectiligne et une position active de déviation qui inflige un changement de direction aux enveloppes, laquelle paroi du déviateur est constituée par la face amont de pièces de faible inertie qui sont disposées transversalement, sur la largeur du convoyeur, entre les courroies.

Toujours selon l'invention, l'axe de basculement du déviateur est disposé en aval de sa paroi de déviation, au-dessus de la ligne de convoyage des enveloppes. Il est pratiquement centré dans un plan qui forme avec la paroi de déviation, lorsqu'elle est en position active, un dièdre dont l'arête est sur la ligne de convoyage et dont le plan bisecteur correspond à ladite ligne de convoyage horizontale; cette position de l'axe de basculement permet d'éviter lors de l'impact de l'enveloppe sur ladite paroi de provoquer un couple dont l'effet serait de contrarier le mouvement dudit déviateur. Cet axe est également positionné de façon à permettre un retour rapide du déviateur en position inactive dès que la bordure avant de l'enveloppe est prise en charge par le déflecteur fixe, lequel retour rapide est possible grâce à une absence d'effort de rappel du déviateur.

Ce retour très rapide du déviateur présente l'avantage, en cas de formation de tuilage des enveloppes, de laisser filer la seconde enveloppe vers une case destinée à accueillir les rejets ; cette case est disposée par exemple à l'extrémité de la ligne de convoyage. Ceci permet de supprimer les risques de pollution et d'erreur dans la case où a été aiguillée l'enveloppe précédente.

Selon une autre disposition de l'invention, le volet de chaque case de réception est articulé à sa partie supérieure au moyen d'un axe disposé sous le niveau du déflecteur fixe et en-dessous de la partie supérieure dudit volet pour donner à ce dernier, lors de l'impact de l'enveloppe au niveau de ladite partie supérieure, une impulsion qui provoque le pivotement dudit volet autour de son axe de façon à tendre à provoquer un redressement rapide de l'enveloppe expédiée vers le fond de la case, créant ainsi immédiatement un espace entre ladite enveloppe et le volet pour accueillir l'enveloppe suivante qui se positionne ainsi de façon ordonnée ou séquencée, dans la case à l'arrière de l'enveloppe précédente, sans risque de s'insérer à l'intérieur de la pile qui est formée dans la case en question.

Toujours selon l'invention, les courroies externes des voies de distribution sont guidées à leur extrémité aval au moyen d'un dispositif de tension, lequel dispositif est débrayable de façon à laisser suffisamment de mou entre les courroies externes et internes pour faciliter les interventions lors d'incidents de bourrage ou autres.

Selon une autre disposition de l'invention, les courroies externes des voies de distribution sont pressées contre les courroies internes au moyen de galets disposés entre les galets de guidage desdites courroies internes, de façon à amorcer un mouvement qui tend à relever le front des enveloppes et facilite le franchissement des fenêtres d'aiguillage, lesquels galets de pression sont de préférence réunis deux à deux par des bras formant une sorte de boggie articulé sur l'axe d'un galet qui soutient le brin inactif de la courroie externe.

Toujours selon l'invention, les cases de réception des enveloppes triées sont aménagées sous forme de paniers, lesquels paniers sont portés par des consoles qui permettent leur retrait directement en façade, chaque panier comportant par exemple cinq cases et chaque case correspondant à une poignée de l'ordre de 120 enveloppes, les paniers étant de préférence au nombre de deux pour chaque niveau et chaque niveau comportant en plus des paniers, une case supplémentaire fixe pour accueillir le rejet de tri; cette case supplémentaire étant disposée à l'extrémité de la ligne de convoyage et de distribution.

L'invention sera encore détaillée à l'aide de la description suivante et des dessins annexés, donnés à titre indicatif, et dans lesquels :
- la figure 1 représente, en perspective et de façon schématique, la machine de tri selon un premier mode de réalisation de l'invention ;
- la figure 2 représente, schématiquement et en coupe, la machine de la figure 1, et en particulier le cheminement des enveloppes dans cette machine ;
- la figure 3 représente le système de contrôle et de commande de la machine ;
- la figure 4 représente, sur un écran, l'image du code d'indexation ;
- la figure 5 représente une portion très agrandie de la barrette CCD de la caméra ;
- la figure 6 représente, schématiquement, les organes de la machine, et en particulier les organes disposés dans le caisson inférieur de cette machine ;
- la figure 7 représente, schématiquement, selon 7-7, une vue en coupe du caisson formant la partie inférieure de la machine ;
- la figure 8 représente, schématiquement, l'extrémité du magasin, la tête d'extraction et le magasin ;
- la figure 9 est une vue schématique agrandie, selon 9-9 montrant la tête d'extraction ;
- la figure 10 représente une partie agrandie de la figure 8 ;
- la figure 11 est une vue en coupe selon 11-11 de l'organe ségrégateur ;
- la figure 12 est une vue selon 12-12 de la figure 8 montrant la tête d'extraction et le premier convoyeur ;
- la figure 13 est une vue selon 13-13 de la figure 8 montrant la tête d'extraction et le premier convoyeur ;
- la figure 14 représente, schématiquement, les organes de la partie supérieure de la machine ;
- la figure 15 représente, de façon détaillée, la zone de l'aiguillage primaire ;
- la figure 16 représente l'extrémité d'une ligne de convoyage et de distribution ;
- la figure 17 représente un autre mode de réalisation de la machine dans laquelle le dépilage s'effectue par le dos des enveloppes ;
- la figure 18 représente une variante de la figure 17 pour montrer la possibilité de modulariser la machine afin d'accroître ses capacités ;
- la figure 19 représente les organes disposés dans le caisson inférieur des machines illustrées figures 17 et 18 ;
- la figure 20 représente, d'une façon plus détaillée, une variante de réalisation du dispositif de retaquage.

La machine représentée figure 1 est constituée d'un socle 1 comprenant les principaux organes, surmonté d'un corps 2 ouvert en façade. Les dimensions de cette machine correspondent à celles d'une machine de bureau : le socle 1 a une hauteur qui correspond à une hauteur normale de table c'est-à-dire de l'ordre de 90 cm ; la hauteur totale de la machine étant de l'ordre de 1 m 80 à 2 m et la largeur de l'ordre de 2 m. Elle peut également être montée sur roulettes pour être plus facilement déplaçable.

Cette machine est agencée pour mettre ses différents organes manipulables à disposition de l'opérateur dans son volume normal d'intervention.

L'opérateur intervient en effet pour introduire des enveloppes 3 soit sous forme de paquets ou de piles 4, dans un magasin 5 qui est disposé dans la partie frontale supérieure et centrale du socle 1.

Ce magasin 5 est dimensionné de façon à pouvoir accueillir à l'horizontale, au moins une pile d'enveloppes qui correspond à une tournée normale de facteur c'est-à-dire une pile de l'ordre de 1.500 plis ou enveloppes. Ces enveloppes sont par exemple du type petit format mécanisable classique dont les dimensions vont de 90 x 140 mm à 165 x 235 mm.

Ce magasin peut également accueillir en dehors des enveloppes, des objets plats divers comme par exemple des chèques ou des documents dont le format correspond à celui des enveloppes et dont l'épaisseur est limitée à un maximum de l'ordre de 7 mm. La longueur du magasin est au minimum de 1 à 1,2 m par exemple.

A droite du magasin 5, sur la figure 1, on trouve le poste de commande 6. Un clavier 7, positionné par exemple en façade, dans un tiroir, permet d'effectuer des opérations de maintenance de la machine.

Le poste ou pupitre de commande 6 comprend aussi un écran 8 de contrôle, sur lequel l'opérateur peut suivre la sélection de ses programmes de tri ou autres.

De l'autre côté du magasin 5, à gauche sur la figure 1, on trouve la tête d'extraction 9 logée dans la partie supérieure du socle 1. Cette tête d'extraction permet d'entraîner une à une les enveloppes 3 disposées en piles dans le magasin 5 pour les acheminer, au moyen d'un convoyeur 10, vers les cases de réception 11 disposées dans le corps 2, au-dessus du magasin 5.

L'opérateur intervient au niveau du magasin 5 pour introduire les paquets ou la pile d'enveloppes; il intervient au niveau du poste de commande 6 et au niveau des cases 11 pour récupérer les paquets d'enveloppes triées.

Les enveloppes 3 sont acheminées vers les cases de réception 11 et elles sont positionnées dans lesdites cases selon un ordre pré-établi, en fonction de leur code d'indexation, lequel code est lu au moyen d'une tête de lecture 12 disposée, comme représenté figure 1, à la partie inférieure de la branche latérale montante du convoyeur 10, sous la tête d'extraction 9.

Les enveloppes 3 sont positionnées d'une certaine façon dans le magasin 5. On remarque que la face avant de ces enveloppes est orientée vers la tête d'extraction 9. Le chemin parcouru par ces enveloppes 3, au moyen du convoyeur 10, est tel que, dans les cases 11, les enveloppes 3 conservent la même orientation et la même structure de paquet ou de pile que dans le magasin 5. Ainsi, l'opérateur qui prépare par exemple sa tournée, dispose de paquets dans les cases 11, qui sont ordonnés et qui peuvent être repositionnés dans le magasin 5, suivant l'ordre des cases 11, pour effectuer une nouvelle opération de tri comme par exemple une opération de tri inversé, ceci avec une sécurité totale et, de plus, une garantie de bon positionnement des enveloppes dans le magasin puisque les enveloppes 3 ont, au niveau des paquets disposés dans les cases 11, un alignement qui correspond à celui qu'elles occupent dans le magasin 5.

La machine présentée figure 1 comporte deux niveaux de cases 11 qui s'étendent horizontalement, au-dessus et en retrait du magasin 5. Ces cases sont regroupées par cinq formant des paniers ; chaque niveau comporte deux paniers et, à l'extrémité, à droite sur la figure, on trouve des cases de rejet 11' qui réceptionnent les enveloppes inclassables ou les erreurs dues à des incidents lors du tri.

Chacun des niveaux de cases est alimenté par le convoyeur 10 et en particulier, à partir d'un aiguillage primaire 13, par des lignes de convoyage et de distribution 14 et 15 qui se situent chacune au-dessus des cases correspondantes. Ces deux lignes sont parallèles entre elles, horizontales également. La ligne 14 est située en-dessous de la ligne 15.

On remarque, figure 2, le positionnement d'un opérateur face à la machine. L'opérateur dispose du pupitre du poste de commande 6 pour choisir et sélectionner des programmes de tri. Lorsqu'il lance une session de tri, les enveloppes 3 qui sont positionnées dans le magasin 5 partent, une à une, dans le convoyeur 10.

On remarque que les enveloppes 3 sont positionnées dans le magasin 5 d'une façon particulière. Leur grand côté inférieur est positionné sur un plan d'appui 16 et le petit côté est positionné sur un plan de base ou de référence 17 qui est disposé en rive, c'est-à-dire du côté de la façade du socle 1.

Les deux plans 16 et 17 sont orthogonaux ; ils forment un dièdre dont l'arête 18 est horizontale et parallèle au plan de façade de la machine. Ce dièdre est incliné pour positionner les enveloppes 3 d'une façon telle que leur diagonale qui part de l'arête 18 du dièdre, se trouve sensiblement dans une position verticale. L'angle du plan d'appui 16 avec la verticale est de l'ordre de 37°, compris entre 30 et 40°.

Cette inclinaison du magasin permet de placer les enveloppes directement en appui sur les deux plans 16 et 17, naturellement, par simple gravité, sans avoir à effectuer de manipulations particulières. En général les enveloppes sont positionnées dans le magasin 5 paquets par paquets. Le simple fait de lâcher le paquet dans le magasin permet aux enveloppes de buter ou taquer contre les plans 16 et 17.

L'inclinaison du magasin impose, lors de l'extraction des enveloppes 3, un déplacement de ces dernières selon un plan qui est parallèle au plan de base 17.

La majeure partie du convoyeur 10 qui transfère les enveloppes jusqu'aux cases 11, effectue un déplacement desdites enveloppes selon un axe qui se situe dans un plan vertical, correspondant au plan frontal de la machine. Les enveloppes subissent une sorte de redressement dans un convoyeur particulier dénommé ci-après module de vrillage. Ce module de vrillage 19, détaillé plus loin, impose un mouvement qui permet de faire passer les enveloppes de leur plan de déplacement parallèle au plan de base 17, à un plan de déplacement vertical.

Le module de vrillage permet d'effectuer une rotation des enveloppes du côté de leur arête de base 20 c'est-à-dire du côté de leur arête qui est en appui sur le plan de base 17. Cette arête de base 20 se retrouve, dans les cases 11, du côté de l'opérateur. Toutes les enveloppes 3 sont alignées selon leur arête de base 20 dans tout le circuit qu'elles effectuent grâce au convoyeur 10, à l'intérieur de la machine.

On remarque, figure 2, que les enveloppes 3 sont orientées dans le magasin 5 et dans les cases 11 de façon identique. L'arête inférieure 21 de l'enveloppe qui repose sur le plan d'appui 16 dans le magasin 5, repose ensuite sur le fond de la case 11.

Pour les opérations de tri inversé, l'opérateur se contente de prendre un paquet d'enveloppes triées, disposées dans une case 11 et de le descendre dans le magasin 5 sans avoir à effectuer un remodelage du paquet puisque le paquet prélevé dans la case 11 se trouve dans une configuration identique à celle qu'il occupe dans le magasin 5.

On remarque encore, figure 2, à la partie inférieure du caisson 1, un dispositif 22 qui permet d'effectuer le retaquage automatique des enveloppes. Ce dispositif 22 qui apparaît également en traits mixtes figure 1, permet de réaligner l'arête de base 20 des enveloppes 3 avec le plan dans lequel elles se déplacent.

On remarque encore, figure 2, l'emplacement de la tête de lecture 12 du code d'indexation, dans la partie inférieure du socle 1.

La machine de tri présente également en profondeur un encombrement relativement faible. Cette profondeur correspond environ à deux fois la longueur de la plus grande enveloppe.

La figure 3 représente les différents moyens qui entrent dans le système de commande de la machine et dont la finalité est d'aiguiller correctement les enveloppes en fonction de leur code d'indexation.

Dans le cas du courrier, le tri sur machine s'effectue en mettant en oeuvre des moyens informatiques qui, à partir d'un plan de tri préalablement mémorisé, permettent d'orienter les enveloppes, en fonction de leur code d'indexation, vers des cases de réception dont les numéros sont associés audit plan de tri.

Le micro-ordinateur 23 est associé à un module de contrôle et de commande 24. Il permet de préparer et il détient en mémoire tous les plans de tri susceptibles d'être exploités sur la machine. Pour préparer sa tournée, l'opérateur choisit son plan sur le pupitre du poste de commande 6 et, lorsqu'il lance la session de tri, les enveloppes quittent une à une le magasin 5, passent devant le lecteur de code 12, se voient attribuer par le système de traitement informatique, une sanction qui leur permet d'atteindre la case de réception 11 appropriée, dont le numéro correspond au plan de tri. Toute anomalie détectée lors de la lecture du code, peut provoquer une orientation de l'enveloppe incriminée vers la case rejet 11'.

Les plans de tri sont élaborés sur le micro-ordinateur 23. Ils consistent par exemple en un tableau de conversion des différentes plages de combinaisons des rues et des numéros en au moins autant de directions que de cases de réception 11.

Comme représenté figure 3, les enveloppes 3 circulent dans la machine dans le sens de leur largeur, parallèlement à leurs petits côtés, entraînées par le convoyeur 10. Cette particularité du traitement dans le sens de la largeur permet, par rapport à un traitement dans le sens de la longueur, d'améliorer les performances de la machine et d'aboutir à une machine de petit gabarit.

En effet, à vitesse égale, et à intervalle égal entre les enveloppes, le débit machine sera nettement plus important.

D'un autre côté, à débit machine égal, les vitesses de convoyage et de dépilage seront plus faibles, ce qui a comme conséquence d'offrir une plus grande sûreté de fonctionnement.

L'encombrement dans le sens de la longueur est lui aussi plus faible, ce qui permet d'optimiser l'architecture de la machine.

Lors de leur acheminement par le convoyeur 10, les enveloppes passent devant le dispositif 12 de lecture du code. Ce dispositif comprend une caméra 25 qui capte, globalement, l'image du code d'indexation constitué de bâtonnets fluorescents 26 disposés normalement dans la partie inférieure droite de la façade de l'enveloppe.

Dans la branche verticale du convoyeur 10, les enveloppes 3 progressent à l'envers, leur arête d'appui inférieure 21 disposée en avant.

En l'absence d'enveloppe, la caméra 25 capte l'image d'un réflecteur 27, disposé sur un écran fixe 28 situé derrière le convoyeur 10.

En lieu et place du réflecteur 27, on peut prévoir de disposer au moins une diode électroluminescente 29, dans l'axe de visée de la caméra 25, pour détecter de la même façon qu'avec le réflecteur 27, la présence ou l'absence d'une enveloppe.

Ce mode de détection de la présence d'enveloppe permet aussi, avec des moyens informatiques appropriés, de déterminer la dimension des enveloppes ou des objets dans le sens de leur défilement devant la caméra 25, ainsi que l'intervalle entre deux enveloppes.

En utilisant deux diodes 29 électroluminescentes, comme représenté figure 3, lesquelles diodes sont écartées transversalement sur une perpendiculaire au sens de convoyage, on peut en plus déterminer la position de l'enveloppe dans le convoyeur 10 et déceler un défaut de positionnement. L'exploitation de cette information permet, le cas échéant, d'orienter les enveloppes mal positionnées dans le convoyeur, vers la ou les cases rejet 11' afin d'éviter des incidents au niveau des aiguillages.

L'utilisation de plusieurs diodes disposées transversalement peut également permettre de déterminer la dimension transversale d'une enveloppe ou d'un objet et d'utiliser aussi cette information comme critère de tri.

La caméra 25 capte en permanence l'image d'une zone 30 qui est éclairée au moyen d'une source d'excitation de la fluorescence des bâtonnets 26 et du réflecteur 27 selon le cas.

Cette source d'excitation est constituée d'une boîte à lumière comprenant une lampe halogène 31 de faible puissance. Cette lampe halogène 31 est munie d'un filtre 32 pour restreindre le rayonnement émis au spectre utile. Le rayonnement atteint la zone 30 au moyen d'un faisceau de fibres optiques 33 pour réaliser, par des moyens optiques appropriés 34, une zone d'éclairage rectangulaire dont les dimensions sont appropriées à celles du cadre dans lequel s'inscrit le code d'indexation. Ce cadre est de l'ordre de 120 mm transversalement et 5 à 6 mm en hauteur.

Sur l'écran 35 de l'ordinateur 23, on remarque l'image 27' qui correspond à celle du réflecteur 27, captée par la caméra 25. Lorsque l'enveloppe 3 progresse, entraînée par le convoyeur 10, sa bordure d'appui 21 masque le réflecteur 27, ou la ou les diodes 29 ce qui a pour effet de déclencher la prise d'image, par la caméra 25, des bâtonnets 26 qui constituent le code d'indexation de l'enveloppe. Cette image 26' est représentée sur l'écran 35' représenté figure 4.

La disparition de l'image 27' du réflecteur ou celle des diodes 29 au niveau de l'ordinateur, permet d'initier et de déclencher la phase de lecture du code d'indexation de l'enveloppe 3 au moyen de la caméra 25.

Les bâtonnets sont lus dans le sens de leur hauteur qui correspond au sens de défilement des enveloppes 3 devant la caméra 25. la caméra 25 saisit globalement l'image du code au moyen d'une barrette CCD. De préférence, cette barrette est de taille 512 pixels. Elle est représentée partiellement figure 5. Chaque pixel 36 a une forme allongée ; sa hauteur A est égale à trois fois la largeur B, de façon à obtenir un gain d'éclairement. Les pixels étant orientés selon le sens du défilement des bâtonnets, ce gain au niveau de la saisie de l'image permet d'utiliser une lampe halogène de faible puissance.

Le choix d'une barrette CCD comportant 512 pixels permet, compte-tenu des dimensions du cadre dans lequel s'inscrivent les bâtonnets 26, de disposer de 7 pixels pour un pas de bâtonnet au niveau du code d'indexation sur l'enveloppe 3.

Le temps de passage du code devant la caméra est particulièrement réduit. Il permet de disposer d'un temps important pour le traitement et l'exploitation de l'image par les moyens informatiques. Le rapport entre le temps de traitement de l'image du code et le temps de lecture dudit code est très grand.

La figure 3 représente également, sous forme de schéma-bloc, les moyens qui permettent, à partir de la lecture du code, d'actionner un aiguillage comme par exemple l'aiguillage primaire 13 qui oriente les enveloppes sur l'une des lignes de distribution 14 ou 15, figure 1. Cet aiguillage 13, qui est identique à ceux que l'on rencontre sur les lignes 14 et 15 comprend un organe déviateur 37 qui sera détaillé plus loin en liaison avec la figure 16. Cet organe déviateur est monté sur un axe 38 manoeuvré à partir d'une manivelle 39.

Le module de contrôle et de commande 24 comporte une carte de lecture 40 qui permet d'effectuer le déchiffrage du code d'indexation lu par la caméra 25. Des moyens informatiques 41 attribuent une sanction à l'enveloppe dont le code vient d'être déchiffré en comparant ce code avec le plan de tri préalablement mémorisé.

Des moyens informatiques 42 établissent une conversion entre la sanction attribuée c'est-à-dire le numéro de la case de réception qui est chargée d'accueillir ladite enveloppe, et la distance que doit parcourir cette enveloppe depuis un point prédéterminé, pour atteindre l'aiguillage qui correspond à cette case. Cette distance est suffisamment faible pour éviter des variations entre le positionnement théorique et le positionnement réel de l'enveloppe ; lesquelles variations sont inhérentes au système de convoyage.

Après son passage devant la caméra 25, l'enveloppe 3 est détectée au moyen d'une cellule photoélectrique 43 qui déclenche un décompte d'impulsions, lesquelles impulsions proviennent d'un générateur 44 du type codeur à cellule optique, qui émet des impulsions grâce à une roue codée 45 entraînée en rotation par le convoyeur 10. Un compteur 46 totalise les impulsions et, au moyen d'un dispositif comparateur 47, le nombre d'impulsions comptabilisées est mis en rapport avec la distance que doit parcourir la lettre incriminée pour atteindre la case de réception qui lui est attribuée. Cette distance est comptabilisée en impulsions au niveau des moyens informatiques 42. Lorsque les deux valeurs sont identiques, le comparateur 47 donne l'ordre au dispositif de commande 48 d'actionner un électroaimant 49 qui permet de positionner l'aiguillage 13 et en particulier son organe déviateur 37, afin d'orienter l'enveloppe vers la case qui lui est destinée.

Avec une vitesse de convoyage de l'ordre de 4 m/s, le débit de triage peut atteindre 65 000 lettres à l'heure selon l'écart choisi entre les enveloppes.

Pour une vitesse linéaire de convoyage de 2 m/s avec un écart minimum de 80 mm entre chaque enveloppe, la machine atteint un débit de 36 000 lettres à l'heure.

La figure 6 représente, de façon schématique, la partie basse de la machine qui correspond au socle 1. Ce socle 1 comprend le magasin 5, la partie inférieure du convoyeur 10 schématisé figure 1, ainsi que le module de commande 6 qui surplombe le clavier 7.

Le magasin 5 est représenté de façon plus détaillée sur les autres figures également. Il faut préciser ici que le positionnement des plans d'appui 16 et de base 17 est différent sur la figure 6 de celui que l'on trouve sur les autres figures et notamment les figures 2 et 7. Cette représentation a été adoptée de façon à montrer de façon simple, les différents organes de la machine.

Les enveloppes 3 sont positionnées dans le magasin 5 sur deux bandes sans fin de tapis transporteurs, ces bandes sans fin 50 sont guidées à chacune de leurs extrémités sur des rouleaux 51 qui sont libres. L'entraînement des bandes 50 s'effectue directement au moyen du poussoir 52 qui est chargé d'entraîner la pile 4 vers la tête d'extraction 9. Le poussoir 52 est guidé sur une tige 53 qui est parallèle aux bandes 50 des tapis convoyeurs. Il est mobile sous l'effet d'un câble de traction 54 dont une extrémité 55 est solidaire du poussoir 52 et dont l'autre extrémité est solidaire d'un corps pesant 56. Le câble 54 s'enroule sur une poulie de renvoi 57 disposée à l'extrémité du magasin qui se situe du côté de la tête d'extraction 9 et il retourne vers l'autre extrémité du magasin, guidé par une poulie de renvoi 58, jusqu'au corps pesant 56. Un moufle 59 peut être interposé entre le corps 59 et le renvoi 58.

Pour maintenir une pression sensiblement constante entre la pile 4 et la tête de dépilage 9, la traction qui s'exerce sur le poussoir 52 décroît au fur et à mesure de son avancement.

La masse 56 est complétée par une multitude de petites masses additionnelles 60, espacées les unes par rapport aux autres, et fixées sur l'extrémité 61 du câble de traction. Ces masses 60 se déposent sur le fond 62 du socle 1, au fur et à mesure de l'avancement du poussoir 52 et s'empilent les unes sur les autres réduisant ainsi l'effort de traction sur le câble 54. Les différentes masses 60 et le corps 56 sont guidés dans une cheminée verticale 63 qui s'étend sous la poulie 58 jusqu'au fond 62 du socle.

La tête d'extraction 9 est disposée au niveau de la paroi d'extrémité 65 du magasin 5. Elle comprend une bande sans fin perforée 66 qui est guidée sur des rouleaux détaillés plus loin et, derrière ladite bande 66 au niveau de la paroi 65, une buse d'aspiration 67 qui communique avec un aspirateur 68 disposé sur le fond 62 du socle 1.

La tête d'extraction 9 sera détaillée plus loin. Du fait de la dépression, la première enveloppe du magasin se colle sur la bande perforée 66 qui l'entraîne vers le système de convoyage et en particulier vers un premier convoyeur 69 qui prend en charge chaque enveloppe 3 à la sortie de la tête d'extraction.

Ce premier convoyeur 69, détaillé plus loin, entraîne les enveloppes 3 selon un chemin ou ligne de convoyage déterminée par des courroies sans fin 70 espacées transversalement, qui constituent la paroi interne de la ligne de convoyage, et des courroies 71 et 72 qui constituent la paroi externe. Ces courroies 70, 71 et 72 s'enroulent sur un tambour 73 et sur différents galets ou rouleaux. Les courroies 70 s'enroulent sur un rouleau d'entrée 74 qui est disposé juste en aval de la tête d'extraction 9 et sur un rouleau aval 75 disposé sous le magasin, avant le module de vrillage 19. Les brins inactifs des courroies 70 sont guidés sur des rouleaux 76.

La courroie 71 qui est unique, comme détaillé plus loin en liaison avec les figures 8, 12 et 13, s'enroule sur un rouleau 77 non apparent figure 6, situé sous l'extrémité du magasin 5 et sur le tambour 73. Les courroies 72, situées de part et d'autre de la courroie 71, s'enroulent également sur le tambour 73 et sur un rouleau aval 78 situé au-dessus du rouleau 75.

Les enveloppes 3 sont pincées entre les courroies externes 71 et 72 et internes 70. Le rouleau 74 est positionné par rapport au rouleau 77 et au tambour 73, pour exercer une pression sur la courroie 71 et assurer une prise en charge énergique de l'enveloppe qui passe de façon quasi instantanée d'une vitesse V1 qui correspond à la vitesse d'extraction de la bande perforée 66 de la tête d'extraction 9, à une vitesse V2 qui correspond à celle du convoyeur et qui est de l'ordre de trois fois ladite vitesse V1.

Le pincement des enveloppes est aussi accentué dans la portion entre le tambour 73 et les rouleaux aval 75 et 76 au moyen d'un rouleau 79.

Le système de convoyage repéré 10 sur les figures 1, 2 et 3, commence avec ce premier convoyeur 69 et continue avec le module de vrillage 19.

Ce module de vrillage 19 comprend une courroie sans fin 80 dont la section est circulaire et de faible diamètre. Cette courroie s'enroule sur le rouleau 75 du premier convoyeur et sur un rouleau aval 81 situé au même niveau que le rouleau 75. Entre ces deux rouleaux 75 et 81, la courroie est guidée par des galets 82 qui sont alignés horizontalement et qui définissent la paroi interne de la ligne de convoyage. Au-dessus et en vis-à-vis de ces galets 82, on trouve des roulettes 83 réalisées en matériau souple. Ces roulettes 83 ont pour mission de presser les enveloppes 3 sur la courroie 80 pendant leur rotation ou redressement qui se manifeste par une sorte d'enroulement autour de ladite courroie de façon à les faire passer du plan de convoyage qui est parallèle au plan de base 17, au plan de convoyage vertical.

Comme mentionné précédemment, la figure 6 est schématique et représente en élévation la tête d'extraction 9, le premier convoyeur 69 et le module de vrillage 19. Ces éléments se trouvent en fait disposés sur un plan incliné comme détaillé plus loin.

Le module de vrillage 19 est interposé entre le premier convoyeur 69 et un convoyeur intermédiaire 84 pour permettre aux enveloppes 3 de passer d'un plan à l'autre.

Les enveloppes sont pincées et maintenues appliquées sur la courroie 80 du côté de leur arête de base 20 au moyen des roulettes 83. Tout au long de la traversée de ce module de vrillage 19, l'autre côté des enveloppes est guidé au moyen de rails lisses interposés entre l'aval du premier convoyeur 69 et l'amont du convoyeur intermédiaire 84. Ces rails n'apparaissent pas sur la figure 6.

Le convoyeur intermédiaire 84 comporte des courroies 85 espacées transversalement qui constituent, pour leur brin actif, la paroi interne de la ligne de convoyage et des courroies 86 disposées en vis-à-vis desdites courroies 85. Le brin actif de ces courroies 86 constitue la paroi externe de la ligne de convoyage.

Les courroies 85 coopèrent avec un système de tension et de motorisation 87 et sont guidées entre le rouleau 81 sur lequel s'enroule la courroie 80 du module de vrillage de sorte que la paroi interne de la ligne de convoyage est continue depuis le rouleau amont 74 du premier convoyeur 69 jusqu'au rouleau aval 88 disposé au niveau de la fenêtre de lecture 89.

Les changements de direction sur la ligne de convoyage s'effectuent au moyen des tambours 90, 91 et 92 successivement. La portion de la ligne de convoyage située entre les tambours 73 et 90 se situe sous le magasin 5, vers le fond du socle. Les tambours 91 et 92 sont situées à la partie inférieure du socle 1, vers l'arrière également.

La courroie externe 86 du convoyeur intermédiaire 84 est guidée sur les tambours 90, 91 et 92 et sur des rouleaux : - un rouleau amont 93 disposé en correspondance avec le rouleau amont 81 et un rouleau aval 94 disposé au-dessus du rouleau aval 88, après la fenêtre de lecture 89.

D'une manière générale, les courroies constituant les parois interne et externe, sont disposées en vis-à-vis pour pincer les enveloppes. Cette technique est une technique utilisée de façon classique pour le convoyage des objets plats.

Dans les portions rectilignes, on trouve un ou plusieurs galets accentuateurs de pression. Un galet ou rouleau 95 est, à cet effet, disposé entre les tambours 90 et 91. La portion horizontale de la ligne de convoyage, entre les tambours 91 et 92 est utilisée pour effectuer une opération de retaquage c'est-à-dire une opération qui permet d'aligner ou de réaligner l'arête de base 20 des enveloppes 3.

Ce dispositif de retaquage 22 est en fait essentiellement constitué d'une paroi perpendiculaire au plan de déplacement des enveloppes qui, pour sa portion amont, converge vers les courroies transporteuses et qui est parallèle au sens de défilement des enveloppes pour sa portion aval. Ce dispositif de retaquage 22 est représenté en traits mixtes fins. On remarque, sur la longueur de ce dispositif de retaquage, des rouleaux 96 qui maintiennent les brins actifs des courroies externes 86. On remarque également, disposé à mi-longueur du dispositif de retaquage 22, et au-dessus de la ligne de convoyage, un galet 97 qui soulève le ou les brins actifs des courroies 85 disposées vers le fond du socle 1.

En effet, pendant le retaquage, l'enveloppe est maintenue pincée entre les courroies de rive 85 et 86 situées vers l'avant du socle, du côté du dispositif de retaquage alors qu'elles sont libres, c'est-à-dire non pincées, par les courroies disposées vers l'arrière.

De ce fait, en glissant sur la paroi verticale du dispositif de retaquage 22, l'arête 20 de l'enveloppe peut se recaler parallèlement au sens de défilement au moyen d'un mouvement de pivotement de ladite enveloppe entre les courroies de rive. Ce mouvement de pivotement s'effectue au niveau d'un galet 98 qui exerce une pression sur les brins actifs des courroies de rive 86 et 87, vers l'aval du dispositif de retaquage 22.

La fenêtre 89, au niveau de laquelle s'effectue la lecture du code d'indexation, est disposée entre le rouleau aval 88 des courroies 85 et le rouleau amont 100 du convoyeur d'aiguillage 101.

L'espace entre ces deux rouleaux 88 et 100 est inférieur à la plus petite largeur des enveloppes.

Cette fenêtre 89 permet d'exposer l'enveloppe et en particulier son code d'indexation, à la caméra 25 disposée en vis-à-vis de cette fenêtre. On remarque, disposée au-dessus de la caméra, la source d'éclairage 34 qui permet d'exciter la fluorescence des bâtonnets 26 constituant le code d'indexation. On remarque l'écran 28 disposé derrière les brins actifs des courroies 87, dans l'encadrement de la fenêtre 89.

On remarque aussi, figure 6, la cellule photoélectrique 43 qui détecte le passage d'une enveloppe après la lecture de son code d'indexation. Cette cellule 43 est située à une faible distance au-dessus de la fenêtre 89.

Le convoyeur d'aiguillage 101 comporte des courroies 102 dont les brins actifs constituent la paroi interne de la ligne de convoyage et des courroies 103 dont les brins actifs constituent la partie externe. Les courroies 103 s'enroulent, à leur partie inférieure, sur un rouleau 104, disposé au-dessus du rouleau aval 94 du convoyeur intermédiaire 84.

On remarque, en haut de la figure 6, au niveau de l'aiguillage primaire 13 du convoyeur 101, un déviateur 37 qui permet d'orienter les enveloppes vers la ligne de convoyage et de distribution 14. Dans sa position inactive, le déviateur 37 laisse les enveloppes filer d'une façon rectiligne, vers la ligne de convoyage et de distribution 15. Ce déviateur 37 correspond à ceux que l'on rencontre sur les aiguillages des lignes 14 et 15.

On remarque aussi, au-dessus du magasin 5, le fond des cases 11 dans lesquelles sont insérées les enveloppes 3 après l'opération d'aiguillage qui s'effectue sur la ligne de distribution 14.

La figure 7 représente, d'une façon plus détaillée, le magasin 5 et son poussoir 52 dont les moyens d'entraînement sont disposés dans le caisson 1.

La structure de ce magasin 5 est principalement constitué des deux tapis transporteurs 50 dont les brins supérieurs constituent pour l'un le plan d'appui 16 et pour l'autre le plan de base 17 tel que représenté figure 2. Ces tapis sont disposés de part et d'autre de l'axe vertical 105 qui passe par l'arête 18 du dièdre formé par les plans 16 et 17. On remarque aussi sur cette figure, que les diagonales des enveloppes 3 se situent pratiquement sur cet axe 105.

Entre ces deux tapis transporteurs 50, on trouve une cloison 106 en forme de tôle convenablement pliée qui comporte, à proximité du fond du dièdre, une arête 107 sur laquelle peuvent prendre appui les enveloppes, incidemment mal positionnées, lors de leur mise en place dans le magasin 5.

Le poussoir 52 est guidé sur la tige 53 qui s'étend au-dessus de l'un des tapis transporteurs 50. Cette tige 53 se situe sensiblement au centre du socle 1, à sa partie supérieure. Le poussoir 52 comporte, sur sa partie arrière, c'est-à-dire du côté opposé aux enveloppes 3, des patins 108 et 109 qui prennent appui sur les tapis transporteurs 50. Ces deux patins sont lestés et sont chargés d'entraîner les tapis transporteurs 50 au fur et à mesure du déplacement du poussoir 52 sous l'effet des masses 56 et 60.

Les masses 56 et 60, solidaires du câble 54, sont guidées dans la cheminée 63 qui s'étend verticalement depuis le fond 62 du socle 1.

La zone de circulation des enveloppes 3 à l'intérieur de la machine apparaît également sur la figure 7. Cette zone correspond à l'encombrement et en particulier à la longueur maximale des enveloppes à trier.

A la partie inférieure du socle 1, on remarque en particulier le dispositif de retaquage 22 constitué d'une paroi verticale 110 et, de deux parois horizontales 111 disposées de part et d'autre des courroies de rive du convoyeur intermédiaire 84. On remarque également le galet 97 chargé d'écarter la courroie 85 par rapport à la courroie 86, pour permettre un mouvement de redressement des enveloppes par rotation entre les courroies 85 et 86 situées en rive. Le galet 98 en mousse, qui presse les courroies de rive, est également représenté. Il se situe à la partie aval du dispositif de retaquage.

L'entraînement des différents convoyeurs et en particulier du premier convoyeur 70, du module de vrillage 19, du convoyeur intermédiaire 84 et des convoyeurs d'aiguillage 101, s'effectue à partir d'un moteur électrique 112 unique disposé dans le socle 1. Ce moteur électrique 112 est situé derrière la tête d'extraction et l'ensemble des dispositifs d'entraînement des différents convoyeurs est regroupé dans un espace 113 situé à l'arrière de la machine.

On trouve également, disposé dans la partie supérieure de cet espace 113, l'ensemble des moyens de manoeuvre des déviateurs, c'est-à-dire des électro-aimants 49 et leur mécanisme, dont il sera question plus loin en liaison avec la figure 16.

Les figures 8 à 13 concernent la tête de dépilage et l'évacuation des enveloppes par le premier convoyeur 69. Cette tête de dépilage 9 comprend une courroie ou bande sans fin 66 perforée, guidée sur des galets et en particulier sur des galets 120 et 121 qui délimitent une fenêtre d'aspiration 122. On trouve derrière ces deux galets 120 et 121, la chambre d'aspiration 67 reliée par une tubulure 123, à la turbine d'aspiration 68 représentée figure 6.

Au niveau de la fenêtre d'aspiration 122, la bande perforée 66 est disposée dans un plan parallèle au plan des enveloppes 3, perpendiculairement à l'arête 18 du dièdre formant le magasin 5 et au sens d'avancement de ces enveloppes dans ledit magasin. Cette fenêtre d'aspiration 122 est aménagée dans la paroi 65 qui constitue l'extrémité du magasin 5. Elle apparaît de face, figure 9, dans une ouverture 124 pratiquée dans la paroi 65. La largeur de cette fenêtre 122 correspond à la largeur de la bande perforée 66 et sa hauteur est légèrement inférieure à l'entraxe E entre les rouleaux 120 et 121 qui sont disposés en amont et en aval de cette fenêtre.

Au-delà de la fenêtre d'aspiration 122, la bande perforée 66 est guidée selon un chemin rectiligne dans le même plan que celui de ladite fenêtre jusqu'à un galet 125 dont l'axe se situe sensiblement au même niveau que l'axe des'rouleaux 51 du tapis convoyeur 50, lequel tapis convoyeur correspond au plan d'appui 16 des enveloppes 3 dans le magasin.

Au-delà de ce galet 125, la bande 66 s'étend à l'équerre en s'éloignant du magasin 5, jusqu'à un galet 126 qui constitue le galet moteur. Un autre galet 127 guide la bande en amont du galet 120. En amont du galet 127 on trouve un galet 128 qui coopère avec un dispositif de tension 129 de la bande.

Le dispositif de tension 129 du type vérin à gaz est articulé sur l'axe 130 du galet 128 et sur l'extrémité d'une bielle 131 qui est articulée sur l'axe 132 du galet 127. En position active de tension, l'axe 133 interposé entre le vérin 129 et la bielle 131 est en appui sur un support 134 fixe qui permet un arc-boutement dudit vérin 129 et de la bielle 131 et un maintien des deux dans cette position active de tension de la bande grâce au galet 128.

Pour détendre la bande 66, il suffit de déplacer l'articulation 133 pour la faire passer de l'autre côté de la ligne reliant les axes 130 et 132 des galets 128 et 127 respectivement.

Entre les galets 126 et 128, on trouve un dernier galet 135 qui est disposé derrière la chambre d'aspiration 67. Ce galet 135 confère à la bande 66 un parcours en forme de U ; il se situent dans le fond du U.

Cette particularité permet, par un simple démontage de l'axe 136 du galet 135, de libérer une certaine longueur de la bande 66, suffisante pour permettre à cette bande d'être passée facilement autour de la tête d'extraction 9 dont les galets 125 à 128 constituent le pourtour.

Cette particularité permet de faciliter les changements ou toute autre intervention sur la bande perforée.

Les enveloppes 3 sont retenues dans le magasin 5 au moyen d'un organe ségrégateur 140 qui apparaît de façon plus détaillée figures 10 et 11. Sur la figure 10, l'organe ségrégateur 140 apparaît, en position active selon une coupe a-a de la figure 11 et en position inactive, relevé, selon une coupe b-b de la même figure 11.

Cet organe ségrégateur est constitué d'une butée en forme de plaque 141 qui s'étend au niveau de l'extrémité du magasin 5, pour obturer l'espace entre l'extrémité dudit magasin et en particulier le tapis transporteur 50 correspondant au plan d'appui 16, et la bande perforée 66. Cette butée 141 est solidaire d'un tiroir 142 qui est soutenu par un support 143 solidaire du fond 106 du magasin. Le support 143 est solidaire du fond 106 au moyen d'une pièce 144 fixée sur ledit fond, figure 9. Il est articulé autour d'un axe 145 qui est parallèle au plan d'appui 16 et perpendiculaire au sens d'avancement des enveloppes dans le magasin 5.

L'organe ségrégateur 140 peut pivoter autour de l'axe 145 pour libérer l'espace à l'extrémité du magasin et permettre à un opérateur d'effectuer toute intervention comme par exemple des opérations de débourrage ou de réglage.

Le tiroir 142 est mobile par rapport à son support 143. Il comporte une paire de guides 146 perpendiculaires à l'axe 145. Ces guides 146 sont disposés, fig. 11, de part et d'autre d'un organe élastique du genre ressort 147 qui permet de presser d'une façon permanente, le tiroir 142 vers la bande 66, pour placer la butée 141 en contact léger avec la bande 66, avec une faible pression.

Cette pression est choisie pour permettre un escamotage automatique de la butée 141 lorsque la bande 66 entraîne une enveloppe 3 vers le premier convoyeur 69. Dans ce cas, la butée 141 a pour mission de retenir l'enveloppe suivante.

Sous la butée 141, on trouve une languette 148. Cette languette est souple, réalisée en matériau à grand coefficient de frottement, du type latex. Elle a pour mission de retenir les enveloppes et en particulier celles qui incidemment, se sont laissées entraîner par la première enveloppe qui est collée par aspiration à la bande 66.

Cette languette 148 est disposée dans une cavité du tiroir 142. Elle se présente sous la forme d'un barreau souple immobilisé au moyen d'une punaise 149 qui est représentée sur l'organe ségrégateur dans sa position relevée.

La plaque butée 141 est légèrement recourbée vers le bas à son extrémité située du côté de la bande 66, formant une sorte de becquet qui accompagne le mouvement de pliage à l'équerre de la languette 148. Cette languette s'étend sur 1 ou 2 cm sous la plaque 141.

A la sortie de la tête d'extraction, les enveloppes sont prises en charge par le premier convoyeur 69.

Ce premier convoyeur, détaillé précédemment figure 6, comporte des courroies 70 qui forment, dans la machine, la paroi interne de la ligne de convoyage des enveloppes, et des courroies 71 et 72 qui forment la paroi externe.

Ce convoyeur 69 effectue un changement de direction à 90°, au moyen d'un tambour 73.

La courroie 70 est tendue entre un rouleau amont 74 et un rouleau aval 75, et son brin actif s'enroule sur le tambour 73.

La courroie 71 est tendue entre le tambour 73 et un rouleau 77 disposé sous l'organe ségrégateur 140 à l'extrémité aval du magasin.

La courroie 72 s'étend entre le tambour 73 et un rouleau aval 78 disposé en vis-à-vis du rouleau aval 75 de la courroie 70.

Les brins actifs des courroies 70 et 71 forment, sous la tête de dépilage 9, directement dans l'alignement de la fenêtre 122, une sorte d'entonnoir 155 au fond duquel les enveloppes sont vigoureusement pincées entre les brins actifs desdites courroies 70 et 71 disposées en vis-à-vis l'une de l'autre.

Comme représenté figures 12 et 13, la courroie 71 est unique et elle est disposée en vis-à-vis d'une des courroies 70 qui s'enroulent sur le rouleau 74, et en particulier de la courroie repérée 70(1).

La courroie 71 a une largeur sensiblement supérieure à celle des autres courroies. La courroie 70 qui est en vis-à-vis de la courroie 71 comporte une largeur identique à celle de cette dernière. Cette largeur est sensiblement supérieure à la largeur des autres courroies 70 disposées de part et d'autre, c'est-à-dire disposées du côté de l'arête de base 20 des enveloppes et, de l'autre côté des enveloppes.

Sur la figure 12, on remarque l'organe ségrégateur 140 et la portion de courroie 66 qui entraîne les enveloppes. La courroie 71 se situe dans le même alignement que la courroie perforée 66, de même que l'organe ségrégateur 140, pour éviter, lors de la prise en charge des enveloppes par le convoyeur 69 d'exercer un couple qui tendrait à mettre lesdites enveloppes en travers par rapport à leur sens d'avancement.

Pour éviter de convoyer les enveloppes selon une formation tuilée, les vitesses linéaires de la bande perforée 66 et des courroies du convoyeur 69 sont différentes. Ces différences de vitesses, dans un rapport de l'ordre de 3, permettent de créer un intervalle entre deux enveloppes consécutives.

Pour élaborer un intervalle régulier entre deux enveloppes, la distance D entre la partie supérieure 156 de la fenêtre 122 et le fond de l'entonnoir 155, est choisie de façon à être inférieure à la hauteur minimale h des enveloppes 3 à trier.

Cette contrainte de distance D permet de dégager la fenêtre d'aspiration 122 à une vitesse constante qui correspond à la vitesse V2 du convoyeur 69. Dès que la fenêtre 122 est dégagée sur une partie de sa hauteur E ou toute sa hauteur, l'enveloppe suivante est plaquée sur la bande perforée 6 et elle est entraînée à son tour vers l'entonnoir 155 du convoyeur 69.

On remarque, figure 10, que la fenêtre et en particulier son bord supérieur 156, se situe à une distance d1 du plan d'appui 16. Cette surélévation de la fenêtre 122 par rapport au plan d'appui 16, permet de bénéficier de toute l'aspiration au niveau de ladite fenêtre même lorsque l'enveloppe n'est pas posée sur le plan d'appui 16 du fait d'un mauvais positionnement. Cette particularité permet de tolérer une imprécision des enveloppes dans le magasin et d'éviter l'aspiration de deux enveloppes.

La distance d1 est imposée par les dimensions de la fenêtre 122 dont la surface est choisie pour offrir une adhérence suffisante et permettre une extraction précise des enveloppes hors de la pile. Cette distance d1 dépend également du coefficient de sécurité qui est accordé pour tenir compte d'une imprécision de positionnement des enveloppes dans le magasin.

La distance d2 entre la surface d'appui 16 et le fond de l'entonnoir 155 dépend de d1 et de la hauteur h des enveloppes à dépiler. Cette hauteur h est de l'ordre de 90 mm pour les enveloppes classiques de petit format.

La fenêtre 122 est placée au-dessus du plan d'appui 16, à une distance d qui correspond à D1 - E, où E correspond à la hauteur de la fenêtre 122. Cette distance d permet de tenir compte, comme indiqué précédemment, d'éventuels défauts de positionnement des enveloppes par rapport au plan d'appui 16. C'est-à-dire qu'une enveloppe qui sera écartée du plan d'appui 16 d'une distance égale à d pourra bénéficier quand même de toute la surface de la fenêtre d'aspiration 122, c'est-à-dire d'une hauteur E, pour être saisie par la bande perforée 66 avec la pression maximale. Les variations de positionnement de l'arête d'appui des enveloppes 3, dans cet espace d, ne provoque en fait qu'une augmentation de l'intervalle entre deux enveloppes consécutives.

Un défaut de positionnement d' d'une arête d'appui d'une enveloppe 3', représenté figure 10, par rapport à la surface d'appui 16, provoque une variation d'intervalle qui correspond sensiblement à ce décalage d' multiplié par le rapport des vitesses entre celle du convoyeur 69 et celle de la bande perforée 66.

En l'absence de défauts de positionnement, l'intervalle entre deux enveloppes consécutives est constant. Il dépend des positionnements géométriques des composants et du rapport des vitesses entre le convoyeur et la bande perforée de la tête d'extraction.

La précision de l'extraction des enveloppes 3 hors du magasin, par la tête d'extraction 9 et leur prise en charge par le premier convoyeur 69 dépend aussi de la précision du positionnement de ces deux organes.

On remarque, figures 12 et 13 que la tête d'extraction 9 et le premier convoyeur 69 sont disposés sur un même bâti 160 en forme de plaque. Ce bâti 160 disposé dans le socle 1 de la machine, est incliné et s'étend sur toute la profondeur du socle. Ce bâti 160 est en fait parallèle au plan de base 17 du magasin 5.

On remarque également, figures 12 et 13, représenté partiellement, l'organe moteur 161 qui entraîne par l'intermédiaire du galet 126, la bande perforée 66.

La figure 14 représente, de façon schématique, la partie supérieure de la machine et en particulier les lignes de convoyage et de distribution 14 et 15 qui permettent d'acheminer les enveloppes ou autres en fonction de leur code d'indexation, vers les cases 11 appropriées.

Les lignes de convoyage 14 se situent au-dessus du magasin 5 qui est représenté sous forme d'un simple rectangle.

Les cases 11 sont regroupées en paniers 165, lesquels paniers reposent sur des consoles 166 qui permettent leur extraction de la machine, d'une façon pratique. La dernière case 11', disposée à droite des paniers 165, constitue, pour chaque ligne de convoyage et de distribution, une case permettant d'accueillir le rejet c'est-à-dire les enveloppes qui n'ont pas trouvé d'affectation suite à une impossibilité de lecture du code ou autre.

La ligne de convoyage 15, située à la partie supérieure de la machine, comprend une paroi supérieure constituée par les courroies 103 qui prennent la suite du convoyeur intermédiaire 85. Ces courroies 103 démarrent au niveau d'un rouleau amont 104 visible fig. 6, disposé au-dessus du rouleau 94 du convoyeur intermédiaire. Ces courroies sont entraînées par un rouleau moteur 167 situé au niveau du rouleau amont 104 et sont guidées sur des rouleaux presseurs 171 pour les portions rectilignes et, à la partie supérieure de la machine, sur un tambour 172 qui permet un changement de direction à l'équerre. L'extrémité de ces courroies 103 s'enroule sur un rouleau aval 173 qui est associé à un dispositif de tension détaillé plus loin en liaison avec la figure 16.

La paroi inférieure de la ligne de convoyage de la branche 15, comporte plusieurs courroies. Une première courroie 174 qui s'étend tout d'abord depuis l'aiguillage primaire 13 et en particulier un rouleau amont 175 de faible diamètre, jusqu'à un rouleau aval 176 situé après le tambour 172. Ce rouleau aval 176 détermine avec le rouleau suivant 177 une fenêtre 178 que l'on peut qualifier de fenêtre d'aiguillage, au niveau de laquelle les enveloppes sont éventuellement déviées de leur trajet rectiligne, par des aiguillages 13', pour rejoindre une case 11 en fonction de leur destination.

Chaque case 11 se situe en regard d'une fenêtre d'aiguillage 178, positionnée en-dessous de façon décalée vers l'aval.

Entre deux fenêtres 178 consécutives, on trouve deux rouleaux 177, 179, rapprochés et des courroies sans fin 180 dont le brin actif, disposé à la partie supérieure, est en contact avec le brin actif de la courroie 103.

Entre les brins actifs et inactifs des courroies 103, on trouve des rouleaux presseurs 181 qui agissent entre les rouleaux 177 et 179, sur le brin actif des courroies 180, par l'intermédiaire du brin actif des courroies 103. Cette pression permet de lever le nez de l'enveloppe pour l'aider à franchir la fenêtre 178 et atteindre les courroies 180 suivantes. Le brin inactif des courroies 103 est guidé par les rouleaux 181 et des rouleaux supérieurs 182.

Au-dessus de chaque fenêtre 178, on trouve un organe déviateur 37. Lorsqu'il prend une position active de déviation, cet organe déviateur oriente l'enveloppe vers un déflecteur 183 qui est fixe et incliné selon un angle de 45° environ. Le déflecteur 183 se prolonge par un volet 184 qui s'étend en-dessous jusque dans la case 11. L'ensemble de ces éléments sera aussi décrit plus en détail en liaison avec la figure 16.

La ligne de convoyage et de distribution 14 comporte, pour sa paroi supérieure, des courroies sans fin 185 qui s'étendent entre un rouleau amont 186 de petit diamètre situé au niveau de l'aiguillage primaire 13 dans la branche verticale du convoyeur 101. La courroie 185 passe sur un tambour 187 et s'étend jusqu'à l'extrémité de la machine, sur un rouleau 188 qui coopère lui aussi, avec un dispositif de tension détaillé plus loin figure 16.

La partie verticale du convoyeur 101 comporte des courroies 102 qui s'enroulent sur le tambour 187 de la ligne de convoyage 14. Les brins actifs des courroies 102 sont pressés contre les brins actifs des courroies 185 au moyen du rouleau 186 amont qui détermine l'entrée de la ligne de convoyage 14.

La figure 15 représente de façon plus détaillée, l'aiguillage primaire 13. Cet aiguillage prend naissance au niveau du rouleau 189 qui amorce, grâce au rouleau 186, une sorte de patte d'oie. C'est au niveau de ce rouleau 189 situé juste sous le niveau du déviateur 37, que les brins actifs des courroies 102 et 103 se séparent pour alimenter les deux lignes de distribution 14 et 15. La nouvelle ligne de convoyage et de distribution 14 est constituée des courroies 185 qui forment la paroi supérieure, et de la partie supérieure des courroies 102 qui se prolongent ensuite par une succession de courroies 180.

La ligne de convoyage et de distribution 15 est constituée par les courroies 103 qui forment la paroi supérieure et par des courroies 174 qui sont prolongées par une succession de courroies 180 pour former la paroi inférieure interne.

Les deux lignes de convoyage et de distribution 14 et 15 sont rigoureusement identiques au niveau des moyens qui permettent d'orienter les enveloppes en fonction de leur code d'indexation vers les cases 11.

La figure 16 représente d'une façon plus détaillée, l'extrémité de la ligne de convoyage 14 par exemple. On retrouve une portion de panier 165 qui est posée sur une console 166. Dans l'une des cases 11 du panier 165, on trouve quelques enveloppes 3. A l'extrémité du panier 165, on trouve la case de rejet 11' qui est une case fixe dans laquelle sont acheminées les enveloppes 3 n'ayant pas trouvé d'affectation dans les différentes cases 11 pour une raison ou pour une autre.

Les enveloppes 3 arrivent en étant pincées entre les brins actifs des courroies 185 pour la paroi supérieure externe et 180 pour la paroi inférieure interne.

Le parcours des enveloppes 3 entre les brins actifs supérieurs et inférieurs des courroies est sensiblement rectiligne. On remarque en effet que pour franchir la fenêtre 178, l'enveloppe est orientée vers le haut, plaquée contre le brin actif des courroies 185 au moyen des galets 181 qui exercent une pression sur les brins actifs, entre les couples de rouleaux 177 et 179 qui séparent deux fenêtres consécutives 178.

De préférence, deux rouleaux consécutifs 181 sont axés sur un même bras qui forme une sorte de dièdre ou boggie 190 articulé à sa partie angulaire au niveau de l'axe des rouleaux 182 qui maintiennent le brin inactif des courroies 185.

Cette disposition en forme de boggie, permet de simplifier le montage des rouleaux presseurs 181 sans nuire à leur efficacité.

Pour quitter la ligne horizontale normale de convoyage, les enveloppes 3 sont déviées au moyen de l'organe déviateur 37 qui est actionné au moyen d'un électro-aimant 49. L'organe déviateur 37 est monté sur un axe 38 qui est horizontal et perpendiculaire au sens de déplacement des enveloppes dans la ligne de convoyage. Cet axe est relié par une manivelle 39 à une tige 191 qui est manoeuvrée au moyen de l'électro-aimant 49. Cet électro-aimant est du type monostable ; le rappel s'effectue au moyen d'un ressort 192.

Le déviateur 37 comporte une paroi 193 qui s'interpose dans la ligne horizontale de convoyage faisant un angle de l'ordre de 45°, pour dévier une enveloppe qui se présente et l'orienter vers le déflecteur 183 qui se situe légèrement en retrait mais parallèlement à la paroi 193.

On remarque que la paroi 193 est disposée en amont de l'axe 38 du déviateur et qu'elle occupe, au repos, une position verticale, perpendiculaire à la ligne horizontale de déplacement des enveloppes.

Les déviateurs 37 sont disposés au-dessus du brin actif des courroies 185 à une distance suffisante pour ne pas entraver le passage des enveloppes les plus épaisses.

L'axe 38 du déviateur est disposé au-dessus de la ligne de convoyage, en aval de la paroi 193 du déviateur. Cet axe 38 se situe dans un plan qui forme avec le plan de la paroi 193, lorsqu'elle est dans sa position active, un dièdre dont l'arête correspond à l'intersection de ladite paroi 193 avec le plan horizontal de convoyage et dont le plan bisecteur correspond à ce plan horizontal de convoyage.

Cette particularité permet de transmettre les efforts et chocs dus à l'impact de l'enveloppe 3 lorsqu'elle heurte la paroi 193, directement vers l'axe 38, annulant tout effet de couple au moment de l'impact.

De plus, l'extrémité aval 194 de la paroi 193 est positionnée de telle façon qu'elle se situe légèrement en retrait de la perpendiculaire lancée de l'axe de l'arbre 38 sur l'enveloppe 3 qui est déviée par le déviateur.

Ces deux dispositions constructives concernant la position de l'axe 38 et de l'arête aval 194 du déviateur permettent de manoeuvrer ce déviateur pour le placer en position active ou en position inactive, avec un couple très faible qui dépend essentiellement de son inertie.

Le déflecteur 183 comporte une arête d'entrée 195 qui se situe en-dessous du niveau de la ligne de convoyage horizontale pour éviter toute interférence avec les enveloppes qui franchissent la fenêtre d'aiguillage 178.

Ce déflecteur est incliné selon un angle de 45° environ et s'étend en-dessous du niveau du brin inactif des courroies 180.

Lorsqu'elle quitte le déflecteur 183, l'enveloppe 3 est reprise par le volet 184 qui la guide pour qu'elle prenne place dans la case 11, d'une façon ordonnée.

On remarque, représentée figure 16, dans la case rejet 11', une enveloppe qui vient de se positionner dans ladite case 11' alors qu'une nouvelle enveloppe est aiguillée vers cette même case. Cette nouvelle enveloppe représentée en traits mixtes fins et une flèche, a été déviée de la ligne de convoyage au moyen d'un déflecteur 183' qui obstrue radicalement ladite ligne de convoyage.

Le volet 184 est articulé à sa partie supérieure sur un axe 196. Cet axe est positionné devant le volet, lequel volet comporte des pattes latérales 197 qui sont suffisamment écartées pour permettre le passage des enveloppes 3 les plus longues.

L'axe 196 se situe en-dessous de l'extrémité inférieure 198' du déflecteur 183'. Aussi, lorsqu'une enveloppe arrive à l'extrémité du déflecteur 183', elle percute le volet 184, à sa partie supérieure 199, dans une zone située légèrement au-dessus de l'axe 196.

Cet impact de l'enveloppe sur le volet provoque un mouvement de pivotement du volet qui tend à déplacer son extrémité inférieure 200 selon un mouvement qui comprime les enveloppes déjà disposées dans la case. On remarque ce phénomène dans la case de rejet 11' où, sous l'effet d'un impact à la partie supérieure du volet 184, l'arête inférieure 200 du volet presse la dernière enveloppe introduite dans la case 11' en faisant basculer rapidement cette enveloppe et en libérant l'espace entre ladite enveloppe et le volet ce qui permet à la nouvelle enveloppe qui est orientée vers cette même case 11', de se positionner derrière l'enveloppe précédente en allant jusqu'au fond de la case 11, profitant aussi de l'effet de recul du volet 184.

On obtient ainsi un rangement séquentiel et ordonné des enveloppes dans les cases 11 en respectant l'ordre d'arrivée des enveloppes. Ce phénomène est surtout important au début du remplissage des cases 11 car les enveloppes arrivent avec un angle important par rapport à leur surface d'appui dans lesdites cases.

Les courroies 185 de la ligne de convoyage 14 sont guidées à leur extrémité amont sur un rouleau 188. Ce rouleau 188 est monté sur une bielle 201 qui est articulée sur un axe 202 solidaire du bâti. Un vérin 203, du type à gaz, est interposé entre le rouleau 188 et un axe 204 solidaire de la machine. Le pivotement de la bielle 201 autour de son axe 202 jusqu'à une position où elle est arc-boutée par le vérin 203 sur une butée 205 du bâti de la machine.

Cette libération rapide de la tension des courroies 185, permet d'intervenir sur la ligne de convoyage pour effectuer tous travaux ou remédier à tout incident comme par exemple des incidents de bourrage.

Le dispositif de tension décrit pour la ligne de convoyage 14 est identique à celui qui est disposé à l'extrémité aval de la ligne de convoyage 15.

La figure 17 représente une variante de réalisation de la machine pour laquelle le nombre de cases de réception 11 est plus important. Les cases se répartissent sur trois niveaux au lieu de deux niveaux, et la longueur de chaque niveau est plus importante que celle de la machine représentée figure 1.

De plus, dans cette configuration, le poste de commande 6 et la tête d'extraction 9 sont disposés de façon inversée par rapport à la machine décrite précédemment. Le poste de commande est disposé du même côté que la partie verticale du convoyeur d'acheminement qui se situe dans la partie gauche de la machine.

La tête d'extraction se situe à droite du magasin et de la machine et les enveloppes sont prélevées au niveau de leur dos et non de leur façade comme précédemment. Cette particularité permet d'améliorer le traitement des incidents de tuilage lors de l'opération de dépilage.

Le magasin s'étend sur une plus grande largeur, sous les cases de réception 11. Ce magasin comporte une partie dynamique 5 identique à celle décrite auparavant et une partie statique 210 constituée d'une simple tôle pliée à l'équerre et disposée dans le prolongement du magasin dynamique 5.

L'opérateur dispose ainsi d'une grande capacité de rangement des enveloppes, de stockage et de préparation.

Dans cette configuration, l'ensemble constitué par le magasin dynamique 5 et la tête d'extraction 9 constitue une sorte de module. Cette modularité permet l'élaboration de machines de capacité encore plus importante comme représenté figure 18.

L'allongement de la machine peut s'effectuer au moyen d'un module complémentaire qui comporte l'ensemble constitué par le magasin dynamique 5 et la tête d'extraction 9. Le magasin statique 210 s'étend sur une grande partie de la machine sous les cases de réception 11. L'opérateur dispose ainsi d'une place très importante pour déposer ses paquets ou piles.

La figure 19 représente, de façon schématique, la disposition et l'aménagement de la partie inférieure des machines selon les variantes des figures 17 et 18. Cette figure 19 constitue en fait une variante de la figure 6 précédente et les repères et dispositions similaires ont été conservés.

La partie gauche de la machine est inchangée de même que les convoyeurs qui alimentent les différents niveaux de cas de réception 11.

Les modifications proviennent du fait que la tête d'extraction 9 est disposée à droite du magasin dynamique 5. Le magasin lui-même est inchangé. Il est toujours en forme de dièdre horizontal incliné. Le poussoir 52 déplace les enveloppes de la gauche vers la droite pour les amener vers la bande sans fin perforée 66, au niveau de la fenêtre d'aspiration 122. Les enveloppes sont prises en charge par le premier convoyeur 69 qui comporte, dans sa partie aval, le dispositif retaqueur 22. Les enveloppes sont ensuite redressées dans le module de vrillage 19 et reprises par le convoyeur intermédiaire 84 qui les amène à la tête de lecture constituée notamment de la caméra 25.

Le dispositif de retaquage 22, détaillé figure 20, comporte une paroi perpendiculaire au plan d'acheminement des enveloppes, qui est constitué d'une bande sans fin 212 dont le brin actif se déplace à la même vitesse que les courroies 70 et 72 du premier convoyeur. Cette bande sans fin 212 est guidée au moyen de rouleaux qui sont disposés par paire dans des plans formant un dièdre. Entre le rouleau amont 213 et le rouleau central 214, le brin actif 215 converge vers les courroies d'acheminement. Entre le rouleau central 214 et le rouleau aval 216, le brin actif 217 est parallèle aux courroires d'acheminement. Les enveloppes 3 sont légèrement pincées entre les courroies 70, 72.

## Revendications

1. Machine de tri pour objets plats du genre enveloppes de courrier, comprenant :- un magasin (5) pour accueillir une pile d'enveloppes (3) à trier, - une tête d'extraction (9) qui prélève une à une lesdites enveloppes à l'une des extrémités de la pile, - un convoyeur (10) interposé entre ladite tête d'extraction (9) et des cases de réception (11) des enveloppes triées, - un dispositif de repérage (12) ou de lecture du critère de tri, notamment un code d'indexation, - un système d'aiguillage pour orienter les enveloppes vers lesdites cases de réception en fonction de leur indexation et - un poste de commande (6), caractérisée en ce qu'elle comprend, disposés sous une forme compacte et ergonomique, dans le volume normal d'intervention d'un opérateur :- ledit magasin (5) disposé à hauteur normale de table dans la partie frontale de la machine, pour accueillir une pile d'enveloppes qui est disposée à l'horizontale dans ledit magasin et qui s'étend en façade entre le poste de commande (6) et la tête d'extraction (9), - l'ensemble desdites cases (11) de réception des enveloppes triées, en nombre suffisant pour la préparation d'une tournée de facteur par exemple, lesquelles cases sont disposées en vitrine, les unes à la suite des autres, horizontalement et sur plusieurs niveaux, au-dessus du niveau du magasin (5) et légèrement en retrait de façon à permettre une reprise commode des enveloppes triées, en vue, par exemple, de les positionner à nouveau dans le magasin (5) pour une nouvelle séquence de tri, lesquelles cases sont alimentées par un convoyeur (10) dont le parcours est tel que les enveloppes triées sont insérées dans lesdites cases selon une orientation qui correspond à celle qu'elles occupent dans le magasin au départ dudit convoyeur, lequel convoyeur permet l'acheminement des enveloppes (3) dans le sens de leur largeur entre le magasin (5) où elles sont stockées en pile et leurs cases de réception (11).

2. Machine de tri pour objets plats du genre enveloppes de courrier, selon la revendication 1, caractérisée en ce que le magasin (5) est constitué d'un plan d'appui (16) sur lequel repose le grand côté (21) des enveloppes (3) et d'un plan de base ou de référence (17) qui est disposé en rive et sur lequel repose le petit côté desdites enveloppes, lesquels plans (16 et 17) forment un dièdre dont l'arête (18) est horizontale, lequel dièdre est incliné de façon à tendre à faire correspondre la diagonale moyenne du spectre desdites enveloppes qui part de ladite arête (18) du dièdre, avec la verticale, et en ce que le convoyeur (10) comprend un module de vrillage (19) qui permet de faire passer les enveloppes d'un déplacement dans un plan parallèle audit plan de base (17), à un déplacement dans un plan qui est vertical et parallèle au front de la machine.

3. Machine de tri selon l'une quelconque des revendications 1 ou 2, caractérisée en ce que le dispositif de repérage ou de lecture du critère de tri comporte des moyens de lecture (12) du code d'indexation desdites enveloppes, selon un mode parallèle compte-tenu du fait que les bâtonnets d'indexation du type bâtonnets fluorescents, sont orientés dans le même sens que celui du déplacement desdites enveloppes.

4. Machine de tri selon la revendication 3, caractérisée en ce que les moyens (12) de lecture du code d'indexation des enveloppes comprennent :- une source d'excitation de la fluorescence des bâtonnets, constitués d'une boîte à lumière du type lampe halogène (31) munie de filtres (32) pour restreindre le rayonnement émis au spectre utile, - des moyens en forme de faisceau de fibres optiques (33) pour réaliser une zone d'éclairage rectangulaire au niveau de la fenêtre de lecture (89), dont les dimensions correspondent au moins à celles du cadre contenant lesdits bâtonnets apposés sur l'enveloppe (3), - une caméra (25) comportant une barrette CCD de plusieurs centaines de pixels et en particulier de pixels du type allongés dans le sens du défilement des bâtonnets, dont la longueur est de l'ordre de trois fois la largeur.

5. Machine de tri selon la revendication 4, caractérisée en ce que les moyens de lecture (12) du code d'indexation comportent des moyens d'autodétection de la présence d'une enveloppe (3) dans la fenêtre de lecture (89), lesquels moyens sont constitués d'un écran fixe (28) disposé au niveau de ladite fenêtre derrière la ligne de convoyage, lequel écran comporte un réflecteur (27) qui, éclairé par la source d'excitation des bâtonnets des enveloppes, donne une image qui témoigne de l'absence ou de la présence d'une enveloppe, et permet, au moyen du système de commande et de contrôle, de déclencher la lecture du code le cas échéant.

6. Machine de tri selon la revendication 4, caractérisée en ce que les moyens de lecture (12) du code d'indexation comportent des moyens d'autodétection et de contrôle des dimensions des objets ou enveloppes et de leur intervalle, constitués de diodes électroluminescentes (29) disposées devant la caméra (25), dans la fenêtre (89), derrière le convoyeur (10).

7. Machine de tri selon l'une quelconque des revendications 3 à 6, caractérisée en ce qu'elle comporte un système de contrôle et de commande (24) des mécanismes qui comprend : - des moyens informatiques de mémorisation du plan de tri c'est-à-dire de la destination des objets, enveloppes ou autres, en fonction du critère de sélection desdits objets, laquelle destination correspond à une des cases de réception (11), - des moyens informatiques (41) de traitement des informations en provenance de la tête de lecture (12) du code d'indexation, en vue d'établir une sanction, c'est-à-dire une attribution de case de réception à l'objet et en particulier à l'enveloppe (3) dès son passage devant ladite tête de lecture, - des moyens informatiques (42) permettant de convertir cette sanction et en particulier le numéro de la case de réception, en distance à parcourir pour atteindre ladite case, - un générateur d'impulsions (44) du genre codeur optique, associé au système de convoyage des enveloppes, qui permet de traduire en impulsion des distances parcourues par le convoyeur, - un organe de déclenchement du décomptage des impulsions, du genre cellule photoélectrique (43), situé légèrement en aval de la tête de lecture (12), - un dispositif comparateur (47) qui permet la mise en oeuvre de l'aiguillage vers la case appropriée, lorsque le nombre d'impulsions décomptées correspond à celui qui permet d'atteindre ladite case en fonction de la sanction attribuée à l'enveloppe correspondante.

8. Machine de tri selon l'une quelconque des revendications 2 à 7, caractérisée en ce que la longueur du magasin (5) est telle qu'elle permet d'accueillir au minimum l'équivalent d'une tournée de facteur, lequel magasin peut comporter une partie statique (210) et une partie dynamique (5) qui est constituée :- de bandes sans fin (50) de tapis transporteur, montées sur des rouleaux libres (51), dont les brins actifs constituent les parois du plan d'appui (16) et du plan de base (17) et, - un poussoir (52) guidé sur un rail (53) parallèle audit tapis transporteur, qui tend à faire progresser automatiquement lesdits brins actifs et la pile d'enveloppes vers la tête d'extraction, lequel poussoir est associé à des moyens qui maintiennent une pression sensiblement constante entre la tête de ladite pile et la tête d'extraction (9) des enveloppes.

9. Machine de tri selon la revendication 8, caractérisée en ce que les moyens d'actionnement du poussoir (52) sont constitués d'un câble de traction (54) qui est ancré à l'une de ses extrémités sur ledit poussoir et qui est muni, à son autre extrémité, d'un corps pesant qui se déplace verticalement, lequel corps comprend une première masse (56) et une multitude de petites masses (60) espacées verticalement sur le brin d'extrémité (61) du câble de traction, entre ladite première masse et une surface de repos (62) dans le fond du caisson sur laquelle elles se déposent au fur et à mesure de la diminution de la longueur de la pile d'enveloppes dans le magasin (5).

10. Machine de tri selon l'une quelconque des revendications 1 à 9, caractérisée en ce que la tête d'extraction (9) comporte une bande sans fin (66) motorisée et perforée, qui émerge dans une fenêtre (122) d'aspiration aménagée au niveau de la paroi (65) constituant l'extrémité du magasin (5), laquelle fenêtre est située en amont du convoyeur de telle façon que la distance entre la partie supérieure active (156) de la fenêtre où commence l'effet d'aspiration de l'enveloppe, et la zone où s'effectue l'agrippage de ladite enveloppe par le convoyeur (10), soit inférieure à la dimension minimale des enveloppes selon le sens de leur extraction du magasin par ladite bande perforée.

11. Machine de tri selon la revendication 10, caractérisée en ce que les moyens d'agrippage des enveloppes (3) à la sortie de la tête d'extraction (9) sont constitués d'une paire de courroies qui font partie du convoyeur (10), lesquelles courroies (70 et 71) forment une sorte d'entonnoir (155) disposé dans le prolongement de la bande perforée (66) de la tête d'extraction et centré sur l'axe médian de ladite bande, de façon à maintenir l'alignement des enveloppes et éviter leur basculement ou pivotement lors de leur passage de ladite tête d'extraction au convoyeur (10).

12. Machine de tri selon l'une quelconque des revendications 10 ou 11, caractérisée en ce que la tête d'extraction (9) coopère avec un organe ségrégateur (140) disposé au niveau de l'extrémité aval du magasin (5), lequel organe (140) comprend un tiroir (142) mobile dans un sens qui correspond au sens de déplacement de la pile dans le magasin, lequel tiroir est solidaire d'un support (143) monté dans le fond dudit magasin, et il comporte :- une butée (141) en forme de plaque qui s'étend dans le fond du magasin, située légèrement sous le plan d'appui (16) des enveloppes, jusqu'à la bande perforée (66) contre laquelle elle est légèrement pressée, - une languette souple (148) en matériau à grand coefficient de frottement, disposée sous ladite butée pour retenir les enveloppes ayant pu s'échapper de cette dernière, ledit tiroir (142) est poussé élastiquement en permanence vers la bande perforée (66) et s'éclipse automatiquement lors du passage d'une enveloppe qui est entraînée par ladite bande sous l'effet de la dépression,
ledit support (143) du tiroir (142) est de préférence articulé autour d'un axe (145) perpendiculaire au sens d'avancement de la pile, de façon à permettre le dégagement de l'organe ségrégateur dans l'espace situé à l'extrémité du magasin, en vue d'une intervention du type réglage ou remplacement de la languette (148), ou encore pour faciliter l'accès de cette zone en cas d'incident du genre bourrage.

13. Machine de tri selon l'une quelconque des revendications 10 à 12, caractérisée en ce que la tête d'extraction (9) comporte une bande sans fin (66) dont la longueur est supérieure au périmètre de ladite tête de façon à permettre son passage autour de la tête afin de faciliter son changement ou son remplacement, laquelle bande (66) est tendue et guidée sur des galets selon un chemin en forme de U au moyen d'un dispositif de tension (129) et d'un galet (135) assurant son guidage dans le fond dudit U, lequel galet (135) étant démontable pour libérer ladite bande après libération du dispositif de tension (129).

14. Machine de tri selon l'une quelconque des revendications 1 à 13, caractérisée en ce que le convoyeur (10) des enveloppes est constitué :- d'un premier convoyeur (69) disposé en aval de la tête d'extraction (9), pour prendre en charge lesdites enveloppes à la sortie de ladite tête, lesquelles enveloppes se déplacent dans ledit premier convoyeur selon une ligne qui est située dans un plan parallèle au plan de base (17) du magasin (5), - d'un second convoyeur (19), disposé derrière et dans l'encombrement dudit magasin (5), constituant le module de vrillage (19) pour faire passer les enveloppes d'un déplacement dans un plan parallèle au plan de base (17) du magasin à un déplacement dans un plan qui est vertical et parallèle au front de la machine, - d'un convoyeur intermédiaire (84) qui s'étend du module de vrillage jusqu'à la tête de lecture et ramène les enveloppes sur un côté de la machine, - d'un convoyeur d'aiguillages et de distribution (101) qui comporte une portion verticale sur ledit côté de la machine et s'étend ensuite horizontalement, en façade de ladite machine pour alimenter au moins une des lignes de cases de réception (11),
lesquels convoyeurs sont, d'une manière générale, constitués, à l'exception du convoyeur de vrillage (19), de plusieurs courroies réparties sur la largeur de la machine, guidées sur des galets ou rouleaux de faible diamètre dans les portions rectilignes et sur des tambours de petit diamètre, inférieur à 200 mm, dans les changements de direction, lesquelles courroies permettent le transport des enveloppes par pincement entre les brins actifs de deux courroies disposées en vis-à-vis formant de part et d'autre du chemin desdites enveloppes, une paroi interne et une paroi externe, l'écartement transversal entre lesdites courroies étant inférieur à la dimension du grand côté de la plus petite enveloppe, de façon à permettre un acheminement dans le sens de leur largeur.

15. Machine de tri selon la revendication 14, caractérisée en ce que les convoyeurs comportent de préférence, des courroies motrices non extensibles alors que les courroies accompagnatrices sont réalisées en matériau plus souple, de façon à absorber d'éventuelles variations d'épaisseurs des objets convoyés, sans perturber leur entraînement, lesquelles courroies motrices sont de préférence disposées à l'intérieur des courbes de façon à limiter les efforts de traction et les déformations sur le dos desdits objets.

16. Machine de tri selon l'une quelconque des revendications 14 ou 15, caractérisée en ce que le premier convoyeur (69) comporte :- une paroi interne constituée de courroies sans fin (70) espacées et tendues entre un rouleau aval (74) situé sous la tête d'extraction (9), et un rouleau aval (75) situé au niveau du module de vrillage (19), en passant sur un tambour (73), l'une des courroies (70) étant située dans le prolongement de la bande perforée (66) de ladite tête, et, - une paroi externe constituée, d'une part, de courroies sans fin (72) disposées en vis-à-vis de celles de ladite paroi externe, et qui sont tendues entre seulement ledit tambour (73) et un rouleau aval (77) et, d'autre part, d'une simple courroie sans fin (71) disposée dans le prolongement de la bande perforée (66) de ladite tête, en vis-à-vis de la courroie (70) homologue de la paroi interne, tendue entre ledit tambour (73) et un galet amont (77) situé au niveau de la tête d'extraction sous l'extrémité aval du magasin (5).

17. Machine de tri selon l'une quelconque des revendications 14 à 16, caractérisée en ce que le module de vrillage (19) est constitué d'une courroie sans fin (80) de section circulaire de faible diamètre, interposée entre le premier convoyeur (69) et le convoyeur intermédiaire de façon à former une continuité, laquelle courroie (80) est soutenue par des galets (82) et coopère avec des organes de pression (83) constituant l'une des parois du chemin de convoyage, lesquels organes sont en forme de roulettes en matériau souple, pressées sur ladite courroie au niveau desdits galets, l'ensemble courroie (80) et roulettes souples (83) assurant le guidage et le maintien axial des enveloppes (3) du côté de leur arête de base (20), l'autre côté desdites enveloppes étant simplement guidé au moyen de rails fixes lisses interposés entre l'aval dudit premier convoyeur (69) et l'amont dudit convoyeur intermédiaire (84).

18. Machine de tri selon l'une quelconque des revendications 14 à 17, caractérisée en ce que le convoyeur intermédiaire (84) s'étend entre le module de vrillage (19) et le convoyeur d'aiguillages (101) et comporte, sur son parcours, un dispositif de retaquage (22) coopérant avec le côté correspondant à l'arête de base (20) de l'enveloppe acheminée par ledit convoyeur, lequel dispositif (22) est constitué d'une paroi (110) qui est perpendiculaire au plan de circulation des enveloppes, et qui est disposé sur le côté des courroies de rive dudit convoyeur intermédiaire, laquelle paroi (110) de retaquage comporte une partie amont qui converge vers lesdites courroies et une partie aval rigoureusement parallèle auxdites courroies de façon à redresser progressivement lesdites enveloppes disposées incidemment en biais dans ledit convoyeur, lequel mouvement de redressement étant rendu possible par une capacité de pivotement desdites enveloppes pincées entre lesdites courroies de rive sous l'effet d'un galet presseur (98), les autres courroies du convoyeur étant maintenues écartées l'une par rapport à l'autre au moyen d'au moins un galet (97), de façon à libérer l'autre côté de l'enveloppe, sur une longueur du parcours qui correspond sensiblement à la longueur du dispositif de retaquage.

19. Machine de tri selon la revendication 18, caractérisée en ce que la paroi du dispositif de retaquage (22) est constituée soit d'une simple paroi fixe (110), soit d'une bande sans fin (212) qui circule à la même vitesse que les enveloppes.

20. Machine de tri selon l'une quelconque des revendications 14 à 17 et 19, caractérisée en ce que le dispositif de retaquage est disposé en amont du module de vrillage (19), intégré dans la partie aval du premier convoyeur (69).

21. Machine de tri selon l'une quelconque des revendications 14 à 20, caractérisée en ce que le convoyeur d'aiguillages (101) comporte un aiguillage primaire (13) disposé en amont pour alimenter deux lignes de convoyage et de distribution (14 et 15), lesquelles lignes sont superposées, parallèles entre elles et s'étendent en façade pour alimenter deux niveaux de cases de réception (11), lequel aiguillage primaire (13) est disposé dans la partie verticale latérale de la machine, du côté de la tête d'extraction (9) et comprend : - une voie rectiligne dans le prolongement de la partie aval de la ligne de convoyage intermédiaire, pour alimenter la ligne de convoyage et de distribution supérieure (15), et - une voie légèrement inclinée, orientée vers la ligne de convoyage et de distribution inférieure (14), l'orientation vers la ligne inférieure s'effectuant au moyen d'un organe déviateur constituant ledit aiguillage, lequel organe est actionné par des moyens appropriés du type électro-aimants.

22. Machine de tri selon l'une quelconque des revendications 14 à 20, caractérisée en ce que le convoyeur d'aiguillages (101) se divise en trois lignes de convoyage et de distribution, lesquelles lignes sont horizontales, superposées, chacune en correspondance avec une série de cases (11), lesquelles lignes sont alimentées au moyen de deux aiguillages (13) disposés dans la branche verticale dudit convoyeur.

23. Machine de tri selon l'une quelconque des revendications 21 ou 22, caractérisée en ce que chaque ligne de convoyage et de distribution (14 et 15) comprend :- des courroies sans fin espacées transversalement, formant la paroi supérieure, tendues et guidées au moyen de rouleaux et, - des courroies sans fin (180) définissant la paroi inférieure, guidées sur des rouleaux, lesquelles courroies inférieures sont séparées par des fenêtres d'aiguillages (178) permettant le passage des enveloppes (3), lesquelles enveloppes sont orientées vers les cases de réception (11) appropriées, au moyen d'un dispositif déviateur (37) qui dévie l'enveloppe de son parcours normal rectiligne horizontal pour l'orienter vers le bas, guidée dans un premier temps par un déflecteur (183) en forme de plaque fixe, puis ensuite par un volet (184) qui, d'une part, accompagne l'enveloppe jusque dans la case (11) correspondante et, d'autre part, contribue à la formation d'une pile ordonnée dans ladite case.

24. Machine de tri selon la revendication 23, caractérisée en ce que chaque déviateur (37) est disposé à l'opposé de la ligne dévoyée par rapport à la ligne de convoyage rectiligne horizontale, lequel déviateur est manoeuvré au moyen d'un électro-aimant (49) et comporte une paroi (193) qui est mobile autour d'un axe (38) perpendiculaire au sens de déplacement des enveloppes entre une position inactive de déviation qui permet auxdites enveloppes de suivre ledit chemin rectiligne et une position active de déviation qui inflige un changement de direction auxdites enveloppes, laquelle paroi (193) du déviateur est constituée par la face de pièces de faible inertie qui sont disposées transversalement, entre les courroies du convoyeur, lesquelles pièces sont solidaires de l'axe de basculement (38), laquelle face se situe en amont dudit axe, et au-dessus de la ligne de convoyage des enveloppes, lequel axe (38) est centré sur un plan qui forme avec ladite paroi (193) dans sa position active, un dièdre dont l'arête est disposée à l'intersection avec la ligne de convoyage horizontale et dont le plan bissecteur correspond à celui de ladite ligne de convoyage horizontale de façon à éviter tout effort sur la paroi (193) du déviateur, susceptible de provoquer un couple dont l'effet serait de contrarier le mouvement dudit déviateur, aussi bien lors de l'impact que lors du retour rapide en position inactive dès que le front de l'enveloppe est pris en charge par le déflecteur fixe (183) qui est disposé en aval du déviateur.

25. Machine de tri selon l'une quelconque des revendications 23 ou 24, caractérisée en ce qu'elle comporte, dans chaque case de réception, un volet (184) qui est articulé à sa partie supérieure au moyen d'un axe (196) disposé sous le niveau du déflecteur (183) et en-dessous de la partie supérieure (199) dudit volet pour donner à ce dernier, lors de l'impact de l'enveloppe une impulsion qui provoque le pivotement dudit volet autour de son axe (196), lequel pivotement tend à provoquer un redressement rapide de l'enveloppe expédiée vers le fond de la case, créant ainsi un espace entre ladite enveloppe et ledit volet pour accueillir l'enveloppe suivante qui se pose d'une façon ordonnée dans ladite case, à l'arrière de l'enveloppe précédente.

26. Machine de tri selon l'une quelconque des revendications 23 à 25, caractérisée en ce que les courroies externes supérieures des voies de distribution (14 et 15) sont guidées à leur extrémité aval au moyen d'un dispositif de tension débrayable comprenant un vérin à gaz qui pousse le rouleau d'extrémité (173 ou 188), lequel rouleau est monté sur une bielle (201) par rapport au bâti de la machine, de façon à laisser suffisamment de mou entre les courroies externes et internes desdites voies de distribution, pour faciliter les interventions lors d'incidents de bourrage ou autres.

27. Machine de tri selon l'une quelconque des revendications 23 à 26, caractérisée en ce que les courroies externes des voies de distribution (14 et 15) sont pressées contre les courroies internes (180) au moyen de galets (181) disposés entre les galets de guidage (177 et 179) desdites courroies internes (180), de façon à amorcer un mouvement qui tend à relever le front des enveloppes et facilite le franchissement des fenêtres d'aiguillages (178), lesquels galets (181) sont de préférence réunis deux à deux par des bras formant une sorte de boggie (190) articulé sur l'axe d'un galet (182) qui soutient le brin inactif desdites courroies externes.

28. Machine de tri selon l'une quelconque des revendications 1 à 27, caractérisée en ce qu'elle comporte des cases de réception des enveloppes triées aménagées sous forme de paniers (165), lesquels paniers sont portés par des consoles (166) qui permettent leur retrait directement en façade, chaque panier comportant par exemple cinq cases (11) et chaque case correspond à une poignée de l'ordre de 120 enveloppes, les paniers étant de préférence au nombre de deux pour chaque niveau, sous les lignes ou voies d'aiguillages et de distribution (14 et 15), et chaque niveau comportant, en plus desdits paniers, une case supplémentaire (11') fixe, pour accueillir le rejet de tri, laquelle case (11') est disposée à l'extrémité de ladite ligne de convoyage et de distribution.

## Patentansprüche

1. Vorrichtung zum Sortieren von flachen Gegenständen, wie beispielsweise Briefumschlägen, umfassend: - ein Magazin (5), um einen Stapel von zu sortierenden Umschlägen (3) aufzunehmen, - einen Entnahmekopf (9), der die Umschläge an einem der Enden einzeln entnimmt, - eine Fördereinrichtung (10), die zwischen dem Entnahmekopf (9) und Aufnahmefächern (11) für die sortierten Umschläge angeordnet ist, - eine Erfassungs- oder Lesevorrichtung (12) für das Sortierkriterium, insbesondere einen Indexierungscode, - ein Verzweigungssystem zur Ausrichtung der Umschläge zu den Aufnahmefächern in Abhängigkeit von deren Indexierung und - eine Steuereinrichtung (6), dadurch gekennzeichnet, dass sie in einer kompakten und ergonomischen Form, in dem normalen Volumen der Eingriffnahme einer Bedienperson angeordnet, umfasst: - das Magazin (5), das auf normaler Tischhöhe in dem vorderen Teil der Vorrichtung angeordnet ist, um einen Stapel von Umschlägen aufzunehmen, der horizontal in dem Magazin angeordnet ist und sich an der Stirnseite zwischen der Steuereinrichtung (6) und dem Entnahmekopf (9) erstreckt, - eine Einheit von Fächern (11) für die Aufnahme der sortierten Umschläge in ausreichender Anzahl beispielsweise für die Vorbereitung einer Größenänderung, welche Fächer in einer Vitrine nacheinander, horizontal und auf mehreren Ebenen über der Ebene des Magazins (5) und etwas zurückgesetzt angeordnet sind, um eine bequeme Entnahme der sortierten Umschläge zu ermöglichen, um diese beispielsweise neuerlich in dem Magazin (5) für eine neue Sortierfolge anzuordnen, welche Fächer von einer Fördereinrichtung (10) beschickt werden, deren Bahn derartig verläuft, dass die sortierten Umschläge in die Fächer nach einer Ausrichtung eingelegt werden, die jener entspricht, die sie in dem Magazin zu Beginn der Fördereinrichtung innehaben, welche Fördereinrichtung die Beförderung der Umschläge (3) in der Richtung ihrer Breite zwischen dem Magazin (5), wo sie in Stapeln gelagert werden, und ihren Aufnahmefächern (11) ermöglicht.

2. Vorrichtung zum Sortieren von flachen Gegenständen, wie beispielsweise Briefumschlägen, nach Anspruch 1, dadurch gekennzeichnet, dass sie ein Magazin (5) umfasst, das von einer Stützebene (16), auf der die lange Seite (21) der Umschläge (3) liegt, und von einer Basis- oder Bezugsebene (17) gebildet ist, die an der Seite angeordnet ist und auf der die kurze Seite der Umschläge liegt, welche Ebenen (16 und 17) einen V-Winkel bilden, dessen Scheitel (18) horizontal ist, welcher V-Winkel derart geneigt ist, dass er dazu neigt, die Mitteldiagonale des Spektrums der Umschläge, die von dem Scheitel (18) des V-Winkels weggeht, mit der Vertikalen in Übereinstimmung zu bringen, und dass das Fördersystem ein Verwindungsmodul (19) umfasst, das es ermöglicht, die Umschläge von einer Verschiebung in einer zu der Basisebene (17) parallelen Ebene in eine Verschiebung in einer Ebene übergehen zu lassen, die vertikal und zu der Stirnseite der Vorrichtung parallel ist.

3. Sortiervorrichtung nach einem der Ansprüche 1 oder 2, dadurch gekennzeichnet, dass die Vorrichtung zum Erfassen und Lesen des Sortierkriteriums Lesemittel (12) für den Indexierungscode der Umschläge nach einem Parallelmodus umfasst, da die Indexierungsstriche vom Typ fluoreszierende Striche in derselben Richtung wie die Bewegungsrichtung der Umschläge ausgerichtet sind.

4. Sortiervorrichtung nach Anspruch 3, dadurch gekennzeichnet, dass die Lesemittel (12) für den Indexierungscode der Umschläge umfassen: - eine Quelle für die Erregung der Fluoreszenz der Striche, die von einem Leuchtkasten vom Typ Halogenlampe (31) gebildet ist, versehen mit Filtern (32) für die Eingrenzung der an das Nutzspektrum ausgesandten Strahlung, - Mittel in Form von optischen Faserbündeln (33), um eine rechteckige Beleuchtungszone im Bereich des Lesefensters (89) herzustellen, deren Abmessungen zumindest jenen des Rahmens entsprechen, der die auf den Umschlag (3) aufgebrachten Striche enthält, - eine Kamera (25) mit einem CCD-Balken von mehreren hundert Pixel und insbesondere Pixel von dem Typ, die in die Ablaufrichtung der Striche verlängert sind, deren Länge ungefähr dreimal die Breite beträgt.

5. Sortiervorrichtung nach Anspruch 4, dadurch gekennzeichnet, dass die Lesemittel (12) für den Indexierungscode Mittel zur automatischen Erfassung des Vorhandenseins eines Umschlags (3) in dem Lesefenster (89) umfassen, welche Mittel von einem festen Bildschirm (28) gebildet sind, der im Bereich des Fensters hinter der Förderlinie angeordnet ist, welcher Bildschirm einen Reflektor (27) umfasst, der, von der Erregerquelle für die Striche der Umschläge beleuchtet, ein Bild darstellt, das das Nichtvorhandensein oder Vorhandensein eines Umschlags zeigt und es ermöglicht, mit Hilfe des Steuer- und Kontrollsystems gegebenenfalls das Lesen des Codes auszulösen.

6. Sortiervorrichtung nach Anspruch 4, dadurch gekennzeichnet, dass die Lesemittel (12) für den Indexierungscode Mittel zur automatischen Erfassung und Kontrolle der Abmessungen der Gegenstände oder Umschläge oder ihres Abstandes umfassen, die von Leuchtdioden (29) gebildet sind, die vor der Kamera (25) in dem Fenster (89) hinter der Fördereinrichtung (10) angeordnet sind.

7. Sortiervorrichtung nach einem der Ansprüche 3 bis 6, dadurch gekennzeichnet, dass sie ein Kontroll- und Steuersystem (24) für die Mechanismen aufweist, das umfasst: - Informatikmittel zur Speicherung der Sortierebene, d.h. der Bestimmung der Gegenstände oder dergleichen in Abhängigkeit von dem Auswahlkriterium dieser Gegenstände, welche Bestimmung einem der Aufnahme fächer (11) entspricht, - Informatikmittel (41) zur Verarbeitung der Informationen, die von dem Lesekopf (12) des Indexierungscodes kommen, um eine Bestätigung zu erstellen, d.h. eine Zuteilung eines Aufnahmefaches zu dem Gegenstand und insbesondere dem Umschlag (3) bei seinem Vorbeilaufen vor dem Lesekopf, - Informatikmittel (42), die es ermöglichen, diese Bestätigung und insbesondere die Nummer des Aufnahmefaches in eine Distanz umzuwandeln, die zu durchlaufen ist, um dieses Fach zu erreichen, - einen Impulsgenerator (44) von der Art optischer Kodierer, der dem Fördersystem der Umschläge zugeordnet ist und es ermöglicht, von der Fördereinrichtung durchlaufene Distanzen in einen Impuls umzuwandeln, - ein Element zur Auslösung des Zählens der Impulse von der Art photoelektrische Zelle (43), die etwas im Nachlaufbereich des Lesekopfes (12) angeordnet ist, - eine Vergleichseinrichtung (47), die den Einsatz der Verzweigung zu dem entsprechenden Fach ermöglicht, wenn die Anzahl von gezählten Impulsen jener entspricht, die es ermöglicht, das Fach in Abhängigkeit von der dem entsprechenden Umschlag zugeteilten Bestätigung zu erreichen.

8. Sortiervorrichtung nach einem der Ansprüche 2 bis 7, dadurch gekennzeichnet, dass die Länge des Magazins (5) so gewählt ist, dass es (5) mindestens die einer Briefzustellerrunde entsprechende Menge aufnehmen kann, welches Magazin einen statischen Teil (210) und einen dynamischen Teil (5) umfassen kann, welcher gebildet wird: - von Endlosbändern (50) eines Förderbandes, die auf freien Rollen (51) montiert sind, deren aktive Abschnitte die Wände der Stützebene (16) und der Basisebene (17) darstellen, und - einer Stoßvorrichtung (52), die auf einer Schiene (53), die zu dem Förderband parallel ist, geführt wird, die dazu neigt, die aktiven Abschnitte und den Stapel von Umschlägen automatisch zu dem Entnahmekopf vorlaufen zu lassen, welche Stoßvorrichtung mit Mitteln verbunden ist, die einen im wesentlichen konstanten Druck zwischen dem Kopf des Stapels und dem Entnahmekopf (9) für die Umschläge aufrechterhalten.

9. Sortiervorrichtung nach Anspruch 8, dadurch gekennzeichnet, dass die Betätigungsmittel für die Stoßvorrichtung (52) von einem Zugkabel (54) gebildet sind, welches an einem seiner Enden an der Stoßvorrichtung befestigt und an seinem anderen Ende mit einem schweren Körper versehen ist, der sich vertikal verschiebt, welcher Körper eine erste Masse (56) und eine Vielzahl von kleinen Massen (60) umfasst, die vertikal auf dem Endabschnitt (61) des Zugkabels in Abständen zueinander zwischen der ersten Masse und einer Ruhefläche (62) im Boden des Kastens angeordnet sind, auf der sie mit zunehmender Verringerung der Länge des Stapels von Umschlägen im Magazin (5) zum Liegen kommen.

10. Sortiervorrichtung nach einem der Ansprüche 1 bis 9, dadurch gekennzeichnet, dass der Entnahmekopf (9) ein motorisiertes und perforiertes Endlosband (66) umfasst, das in einem Ansaugfenster (122) auftaucht, das im Bereich der Wand (65) angeordnet ist, die das Ende des Magazins (5) bildet, welches Fenster im Vorlaufbereich der Fördereinrichtung derart angeordnet ist, dass der Abstand zwischen dem oberen aktiven Teil (156) des Fensters, wo die Ansaugwirkung für den Umschlag beginnt, und dem Bereich, in dem das Ergreifen des Umschlags durch die Fördereinrichtung (10) erfolgt, kleiner als die Mindestabmessung der Umschläge entlang ihrer Entnahmerichtung aus dem Magazin durch das Lochband ist.

11. Sortiervorrichtung nach Anspruch 10, dadurch gekennzeichnet, dass die Mittel zum Ergreifen der Umschläge (3) am Ausgang des Entnahmekopfes (9) von einem Paar Riemen gebildet werden, die Teil der Fördereinrichtung (10) sind, welche Riemen (70 und 71) eine Art Trichter (155) bilden, der in der Verlängerung des Lochbandes (66) des Entnahmekopfes angeordnet und auf der Mittelachse des Bandes zentriert ist, um die Ausrichtung der Umschläge aufrechtzuerhalten und deren Kippen oder Schwenken bei ihrem Übergang vom Entnahmekopf zu der Fördereinrichtung (10) zu verhindern.

12. Sortiervorrichtung nach einem der Ansprüche 10 oder 11, dadurch gekennzeichnet, dass der Entnahmekopf (9) mit einem Trennelement (140), das im Bereich des nachlaufseitigen Endes des Magazins (5) angeordnet ist, zusammenwirkt, welches Element (140) einen Schieber (142) umfasst, der in eine Richtung beweglich ist, die der Verschieberichtung des Stapels in dem Magazin entspricht, welcher Schieber mit einer Stütze (143), die im Boden des Magazins montiert ist, verbunden ist und umfasst: - einen Anschlag (141) in Form einer Platte, die sich im Boden des Magazins erstreckt und etwas unter der Stützebene (16) der Umschläge angeordnet ist, und die bis zu dem Lochband (66) reicht, an das sie leicht angedrückt wird, - eine weiche Zunge (148) aus einem Material mit großem Reibbeiwert, die unter dem Anschlag angeordnet ist, um die Umschläge zurückzuhalten, die aus letztgenanntem herausgefallen sind, welcher Schieber (142) ständig elastisch zu dem Lochband (66) gedrückt wird und sich automatisch beim Vorbeilaufen eines Umschlages, der von dem Band unter der Wirkung des Unterdrucks angetrieben wird, zurückzieht, welche Stütze (143) des Schiebers (142) vorzugsweise um eine Achse (145) senkrecht zu der Vorschubrichtung des Stapels gelenkig angeordnet ist, um die Freigabe des Trennelements in dem Raum zu ermöglichen, der sich am Ende des Magazins befindet, um einen Eingriff vom Typ Verstellung oder Austausch der Zunge (148) zu ermöglichen oder auch den Zugriff zu diesem Bereich bei einem Vorfall, wie beispielsweise einem Papierstau, zu erleichtern.

13. Sortiervorrichtung nach einem der Ansprüche 10 bis 12, dadurch gekennzeichnet, dass der Entnahmekopf (9) ein Endlosband (66) umfasst, dessen Länge größer als der Umfang des Kopfes ist, um dessen Umlegen um den Kopf zu ermöglichen, um seinen Austausch oder Ersatz zu erleichtern, welches Band (66) mit Hilfe einer Spannvorrichtung (129) und einer Rolle (135) gespannt und aufRollen entlang einer U-förmigen Bahn geführt wird, die seine Führung im Boden des U gewährleistet, welche Rolle (135) demontierbar ist, um das Band nach Freigabe der Spannvorrichtung (129) freizugeben.

14. Sortiervorrichtung nach einem der Ansprüche 1 bis 13, dadurch gekennzeichnet, dass die Fördereinrichtung (10) für die Umschläge umfasst: - eine erste Fördereinrichtung (69), die im Nachlaufbereich des Entnahmekopfes (9) angeordnet ist, um die Umschläge am Ausgang des Kopfes zu übernehmen, welche Umschläge sich in der ersten Fördereinrichtung entlang einer Linie verschieben, die sich in einer Ebene parallel zur Basisebene (17) des Magazins (5) befindet, - eine zweite Fördereinrichtung (19), die hinter und in dem Raum des Magazins (5) angeordnet ist und das Verwindungsmodul (19) bildet, um die Umschläge von einer Verschiebung in einer Ebene parallel zur Basisebene (17) des Magazins in eine Verschiebung in einer Ebene übergehen zu lassen, die vertikal und parallel zur Stirnseite der Vorrichtung ist, - eine Zwischenfördereinrichtung (84), die sich von dem Verwindungsmodul bis zu dem Lesekopf erstreckt und die Umschläge auf eine Seite der Vorrichtung bringt, - eine Fördereinrichtung (101) zur Verzweigung und Verteilung, die einen vertikalen Abschnitt auf dieser Seite der Vorrichtung umfasst und sich sodann horizontal an der Stirnseite der Maschine erstreckt, um zumindest eine der Linien der Aufnahmefächer (11) zu versorgen, welche Fördereinrichtungen ganz allgemein mit Ausnahme der Fördereinrichtung zur Verwindung (19) von mehreren Riemen gebildet werden, die auf der Breite der Vorrichtung verteilt sind und auf Rollen oder Walzen mit geringem Durchmesser in den geradlinigen Abschnitten und auf Trommeln mit kleinem Durchmesser, kleiner als 200 mm, bei den Richtungsänderungen geführt werden, welche Riemen die Beförderung der Umschläge durch Einklemmen zwischen den aktiven Abschnitten von zwei Riemen ermöglichen, die gegenüber angeordnet sind und beiderseits der Bahn der Umschläge eine Innenwand und eine Außenwand bilden, wobei der Querabstand zwischen den Riemen kleiner als die Abmessung der langen Seite des kleinsten Umschlages ist, um eine Beförderung in Richtung ihrer Breite zu ermöglichen.

15. Sortiervorrichtung nach Anspruch 14, dadurch gekennzeichnet, dass die Fördereinrichtungen vorzugsweise nicht dehnbare Antriebsriemen umfassen, während die Begleitriemen aus einem elastischeren Material hergestellt sind, um mögliche Dickenänderungen der beförderten Gegenstände aufzunehmen, ohne deren Antrieb zu stören, welche Antriebsriemen vorzugsweise in den Krümmungen angeordnet sind, um die Zugkräfte und die Verformungen auf der Rückseite der Gegenstände zu begrenzen.

16. Sortiervorrichtung nach einem der Ansprüche 14 oder 15, dadurch gekennzeichnet, dass die erste Fördereinrichtung (69) umfasst: - eine Innenwand, die von in einem Abstand zueinander angeordneten Endlosriemen (70) gebildet ist, die zwischen einer nachlaufseitigen Rolle (74), die sich unter dem Entnahmekopf (9) befindet, und einer nachlaufseitigen Rolle (75), die sich im Bereich des Verwindungsmoduls (19) befindet, gespannt sind, indem sie über eine Trommel (73) verlaufen, wobei einer der Riemen (70) in der Verlängerung des Lochbandes (66) des Kopfes angeordnet ist, und - eine Außenwand, die einerseits von Endlosriemen (72), die gegenüber jenen der Innenwand angeordnet sind und die nur zwischen der Trommel (73) und einer nachlaufseitigen Rolle (77) gespannt sind, und andererseits von einem einzelnen Endlosriemen (71) gebildet ist, der in der Verlängerung des Lochbandes (66) des Kopfes gegenüber dem entsprechenden Riemen (70) der Innenwand angeordnet ist und zwischen der Trommel (73) und einer vorlaufseitigen Rolle (77) gespannt ist, die im Bereich des Entnahmekopfes unter dem nachlaufseitigen Ende des Magazins (5) angeordnet ist.

17. Sortiervorrichtung nach einem der Ansprüche 14 bis 16, dadurch gekennzeichnet, dass das Verwindungsmodul (19) durch einen Endlosriemen (80) mit kreisförmigem Querschnitt geringen Durchmessers gebildet wird, der zwischen der ersten Fördereinrichtung (69) und der Zwischenfördereinrichtung angeordnet ist, um einen stetigen Verlauf zu gewährleisten, welcher Riemen (80) von Rollen (82) unterstützt wird und mit Druckelementen (83) zusammenwirkt, die eine der Wände der Förderbahn darstellen, welche Elemente die Form von Kugelrollen aus einem weichen Material aufweisen, die auf den Riemen im Bereich der Rollen gedrückt werden, wobei die Einheit Riemen (80) und weiche Kugelrollen (83) die Führung und den axialen Halt der Umschläge (3) auf der Seite ihrer Basiskante (20) gewährleisten, wobei die andere Seite dieser Umschläge einfach mit Hilfe von festen, glatten Schienen geführt wird, die zwischen dem Nachlaufbereich der ersten Fördereinrichtung (69) und dem Vorlaufbereich der Zwischenfördereinrichtung (84) angeordnet sind.

18. Sortiervorrichtung nach einem der Ansprüche 14 bis 17, dadurch gekennzeichnet, dass sich die Zwischenfördereinrichtung (84) zwischen dem Verwindungsmodul (19) und der Fördereinrichtung zur Verzweigung (101) erstreckt und auf ihrer Bahn eine Rüttelvorrichtung (22) umfasst, die mit der Seite zusammenwirkt, die der Basiskante (20) des Umschlags entspricht, der von der Fördereinrichtung transportiert wird, welche Vorrichtung (22) durch eine Wand (110) gebildet ist, die auf der Umlaufebene der Umschläge senkrecht steht und auf der Seite der Riemen an der Seite der Zwischenfördereinrichtung angeordnet ist, welche Rüttelwand (110) einen vorlaufseitigen Teil, der zu den Riemen hin zusammenläuft, und einen nachlaufseitigen Teil umfasst, der genau parallel zu den Riemen ist, um nach und nach die Umschläge aufzurichten, die zufälligerweise in der Fördereinrichtung schräg angeordnet wurden, welche Aufrichtbewegung durch eine Möglichkeit des Schwenkens der zwischen den Riemen an der Seite eingeklemmten Umschlägen unter der Wirkung einer Druckrolle (98) ermöglicht wird, wobei die anderen Riemen der Fördereinrichtung in einem Abstand zueinander mit Hilfe von mindestens einer Rolle (97) gehalten werden, um die andere Seite des Umschlags auf einer Länge der Bahn freizugeben, die im wesentlichen der Länge der Rüttelvorrichtung entspricht.

19. Sortiervorrichtung nach Anspruch 18, dadurch gekennzeichnet, dass die Wand der Rüttelvorrichtung (22) entweder aus einer einfachen festen Wand (110) oder einem Endlosband (212) gebildet ist, das mit derselben Geschwindigkeit wie die Umschläge umläuft.

20. Sortiervorrichtung nach einem der Ansprüche 14 bis 17 und 19, dadurch gekennzeichnet, dass die Rüttelvorrichtung im Vorlaufbereich des Verwindungsmoduls (19) angeordnet ist, das in dem nachlaufseitigen Teil der ersten Fördereinrichtung (69) integriert ist.

21. Sortiervorrichtung nach einem der Ansprüche 14 bis 20, dadurch gekennzeichnet, dass die Fördereinrichtung (101) zur Verzweigung eine erste Verzweigung (13) umfasst, die im Vorlaufbereich angeordnet ist, um zwei Förder- und Verteilungslinien (14 und 15) zu versorgen, welche Linien übereinander und zueinander parallel angeordnet sind und sich an der Stirnseite erstrecken, um zwei Ebenen von Aufnahmefächern (11) zu versorgen, welche erste Verzweigung (13) in dem seitlichen vertikalen Teil der Vorrichtung auf der Seite des Entnahmekopfes (9) angeordnet ist und umfasst: - einen geradlinigen Weg in der Verlängerung des nachlaufseitigen Teils der Zwischenförderlinie, um die obere Förder- und Verteilungslinie (15) zu versorgen, und - einen etwas geneigten Weg, der zu der unteren Förder- und Verteilungslinie (14) ausgerichtet ist, wobei die Ausrichtung zu der unteren Linie mit Hilfe eines Ablenkelements, das diese Verzweigung bildet, erfolgt, welches Element von entsprechenden Mitteln vom Typ Elektromagnet betätigt wird.

22. Sortiervorrichtung nach einem der Ansprüche 14 bis 20, dadurch gekennzeichnet, dass sich die Fördereinrichtung zur Verzweigung (101) in drei Förder- und Verteilungslinien aufteilt, welche Linien horizontal und übereinander angeordnet sind und jeweils einer Reihe von Fächern (11) entsprechen, welche Linien mit Hilfe von zwei Verzweigungen (13) versorgt werden, die in dem vertikalen Zweig der Fördereinrichtung angeordnet sind.

23. Sortiervorrichtung nach einem der Ansprüche 21 oder 22, dadurch gekennzeichnet, dass jede Förder- und Verteilungslinie (14 und 15) umfasst: - Endlosriemen, die mit Querabstand zueinander angeordnet sind und die obere Wand bilden und mit Hilfe von Rollen gespannt und geführt werden, und - Endlosriemen (180), die die untere Wand definieren und auf Rollen geführt werden, welche unteren Riemen durch Verzweigungsfenster (178) getrennt sind, die den Durchgang der Umschläge (3) ermöglichen, welche Umschläge zu den entsprechenden Aufnahmefächern (11) mit Hilfe einer Ablenkvorrichtung (37) ausgerichtet werden, die den Umschlag von seiner normalen, geradlinigen, horizontalen Bahn ablenkt, um ihn nach unten auszurichten, zuerst geführt von einem Ablenker (183) in Form einer festen Platte, sodann von einer Klappe (184), die einerseits den Umschlag bis zu dem entsprechenden Fach (11) begleitet und andererseits zur Bildung eines ordentlichen Stapels in dem Fach beträgt.

24. Sortiervorrichtung nach Anspruch 23, dadurch gekennzeichnet, dass jede Ablenkplatte (37) gegenüber der in bezug auf die horizontale geradlinige Förderlinie abgelenkte Linie angeordnet ist, welche Ablenkplatte mit Hilfe eines Elektromagneten (49) gesteuert wird und eine Wand (193) umfasst, die um eine zur Verschieberichtung der Umschläge senkrechte Achse (38) zwischen einer inaktiven Ablenkposition, die es den Umschlägen ermöglicht, die geradlinige Bahn zu verfolgen, und einer aktiven Ablenkposition, die den Umschlägen eine Richtungsänderung vorgibt, beweglich ist, welche Wand (193) der Ablenkplatte von der Seite von Stücken mit geringer Trägheit gebildet wird, die quer zwischen den Riemen der Fördereinrichtung angeordnet und mit der Kippachse (38) verbunden sind. welche Seite sich im Vorlaufbereich dieser Achse befindet und über der Förderlinie der Umschläge angeordnet ist, welche Achse (38) auf einer Ebene zentriert ist, die mit der Wand (193) in ihrer aktiven Position einen V-Winkel bildet, dessen Kante am Schnittpunkt mit der horizontalen Förderlinie angeordnet ist und dessen halbierende Ebene jener der horizontalen Förderlinie entspricht, um jede Krafteinwirkung auf die Wand (193) der Ablenkplatte zu verhindern, die ein Moment hervorrufen kann, dessen Auswirkung die Behinderung der Bewegung der Ablenkplatte wäre, sowohl beim Auftreffen als auch bei der raschen Rückkehr in die inaktive Position, sobald die Stirnseite des Umschlags von der festen Ablenkplatte (183) übernommen wird, welche im Nachlaufbereich der Ablenkvorrichtung angeordnet ist.

25. Sortiervorrichtung nach einem der Ansprüche 23 oder 24, dadurch gekennzeichnet, dass sie in jedem Aufnahmefach eine Klappe (184) umfasst, die an ihrem oberen Teil mit Hilfe einer Achse (196) angelenkt ist, die unter der Ebene der Ablenkvorrichtung (183) und unter dem oberen Teil (199) der Klappe angeordnet ist, um letztgenannter beim Auftreffen des Umschlags einen Impuls zu verleihen, der das Schwenken der Klappe um ihre Achse (196) hervorruft, welches Schwenken dazu neigt, ein rasches Aufrichten des zu dem Boden des Faches gesandten Umschlags zu bewirken, wodurch ein Raum zwischen dem Umschlag und der Klappe erzeugt wird, um den folgenden Umschlag aufzunehmen, der sich auf ordentliche Weise in dem Fach hinter dem vorhergehenden Umschlag einordnet.

26. Sortiervorrichtung nach einem der Ansprüche 23 bis 25, dadurch gekennzeichnet, dass die oberen äußeren Riemen der Verteilungswege (14 und 15) an ihrem nachlaufseitigen Ende mit Hilfe einer ausschaltbaren Spannvorrichtung geführt werden, die einen Gaszylinder umfasst, der die Endrolle (173 oder 188) vorschiebt, welche Rolle auf einem Zwischenglied (201) zu dem Gehäuse der Vorrichtung montiert ist, um zwischen den äußeren und inneren Riemen der Verteilungswege die Riemen ausreichend locker zu lassen, um die Eingriffe bei Vorfällen, wie beispielsweise Papierstau oder dergleichen, zu erleichtern.

27. Sortiervorrichtung nach einem der Ansprüche 23 bis 26, dadurch gekennzeichnet, dass die äußeren Riemen der Verteilungswege (14 und 15) gegen die inneren Riemen (180) mit Hilfe von Rollen (181) gedrückt werden, die zwischen den Führungsrollen (177 und 179) der inneren Riemen (180) derart angeordnet sind, dass sie eine Bewegung einleiten, die dazu neigt, die Stirnseite der Umschläge anzuheben, und die Freigabe der Verzweigungsfenster (178) erleichtert, welche Rollen (181) vorzugsweise paarweise durch Arme verbunden sind, die eine Art Untergestell (190) bilden, das auf der Achse einer Rolle (182) angelenkt ist, die den inaktiven Abschnitt der äußeren Riemen unterstützt.

28. Sortiervorrichtung nach einem der Ansprüche 1 bis 27, dadurch gekennzeichnet, dass sie Aufnahmefächer für die sortierten Umschläge umfasst, die in Form von Körben (165) vorgesehen sind, welche Körbe von Konsolen (166) getragen werden, die ihre Entnahme direkt an der Stirnseite ermöglichen, wobei jeder Korb beispielsweise fünf Fächer (11) umfasst und jedes Fach einer Handvoll von ungefähr 120 Umschlägen entspricht, wobei vorzugsweise zwei Körbe pro Ebene unter den Linien oder Wegen zur Verzweigung und Verteilung (14 und 15) vorhanden sind und jede Ebene zusätzlich zu diesen Körben ein festes Zusatzfach (11') umfasst, um den Sortierausschuss aufzunehmen, welches Fach (11') am Ende der Förder- und Verteilungslinie angeordnet ist.

## Claims

1. A sorting machine for flat objects such as postal envelopes comprising: - a hopper (5) to receive a stack of envelopes (3) to be sorted, - an extraction head (9) to pick up the envelopes one by one from one of the ends, - a conveyor (10) interposed between the said extraction head and the pigeonholes (11) of the sorted envelopes, - a device for locating or reading the sorting criterion, notably an indexing code, - a junction system in order to direct the envelopes toward the said pigeonholes according to their indexing code and - a control panel (6), characterised in that it comprises, arranged in a compact and ergonomic fashion, in the standard operator work space : - a hopper (5) located at standard table height in the front section of the machine, in order to receive the stack of envelopes which is placed horizontally in said hopper and extends to form a facade between the control panel (6) and the extraction head (9). - a set of pigeonholes (11) for sorted envelopes, whose number is sufficient for the preparation of a postman's round, whereby the said pigeonholes are located like in display case. behind one another, horizontally and on several levels, above the level of the hopper (5) and slightly retracted in order to enable easy pick-up of the sorted envelopes, in order for instance to position them again in the hopper for a new sorting sequence, whereas the said pigeonholes are supplied by the conveyor (10) whose path is such that the sorted envelopes are inserted into the said pigeonholes according to an orientation corresponding to that they have in the hopper at the departure of the said conveyor, whereas the said conveyor enables to forward the envelopes (3) widthwise, from the hopper (5) where they are stacked to their allocated pigeonholes (11).

2. A sorting machine for flat objects such as postal envelopes according to claim 1, characterised in that it comprises a hopper (5) composed of a bearing plane (16) on which rests the large side of the envelopes (3) and a base or reference plane (17) arranged along the front side and on which rests the small side of said envelopes, said planes (16 and 17) form a dihedron whose edge (18) is horizontal, said dihedron is tilted in order to make the mean diagonal of the envelopes spectrum, extending from the edge of the said dihedron, match with the vertical axis, and characterised in that the conveyor comprises a twisting module (19) enabling the envelopes to switch from moving on a plane parallel to the base plane (17), to moving on a plane which is vertical and parallel to the front of the machine.

3. A sorting machine according to any of claims 1 or 2, characterised in that the device for locating or reading the sorting criterion comprises means (12) for reading the indexing code of said envelopes according to a parallel mode taking into account that the fluorescent indexing sticks are oriented in the same direction as that of the motion of the said envelopes.

4. A sorting machine according to any of claim 3, characterised in that the indexing code reading system of the envelopes comprises: - a source for energizing the fluorescent sticks, made of a halogen lamp type light box (31) provided with filters (32) in order to restrict the beam transmitted to the useful spectrum, - means in the form of optic fibre bundles (33) used to produce a rectangular lighting zone at the level of the reading window (89), whose sizes correspond at least to those of the frame containing the said sticks affixed on the envelope (3), - a camera (25) comprising a CCD bar composed of several hundred pixels and especially elongated pixels in the forwarding direction of the sticks, whose length is in the order of three times the width.

5. A sorting machine according to claim 4, characterised in that the reading system (12) of the indexing code comprises means for self detection of the presence of an envelope (3) in the reading window (89), whereby the said means are made of a fixed screen (28) arranged at the level of the said window, behind the conveying line, whereas the said screen contains a reflector (27) which, lit by the energising source of the envelopes' sticks, provides with an image which indicates the absence or the presence of an envelope, and then enables, using the monitoring and control system, to start reading the code, if needed.

6. A sorting machine according to claim 4, characterised in that the indexing code reading system comprises means for self detection and control of the sizes of the objects or envelopes and of their interval, composed of light-emitting diodes (29) arranged in front of the camera (25), in the window (89), behind the conveyor (10).

7. A sorting machine according to any one of the claims 3 to 6, characterised in that it comprises a system (24) for monitoring and controlling mechanisms, which consists of the following: - computer-aided means for memorising the sorting plane, e.g. the destination of the objects, envelopes or others, according to the selection criterion of said objects, whereas the said destination corresponds to one of the pigeonholes (11), - computer-aided means (42) for processing information from the indexing code reading head (12), in order to ascribe a sanction, i.e. allocate a pigeonhole to the objects and especially to the envelope (3) as soon as the object has passed in front of the said reading head, - computer-aided means (42) enabling to convert the said sanction and especially the number of the pigeonhole, into the distance to be run in order to reach the said pigeonhole,- an optic encoder pulse generator (44), associated with the envelope conveying system which enables to translate the distances run by the conveyor into pulses, - a device for triggering the pulse countdown, such as a photocell (43), located slightly downstream of the reading head (12), - a comparing devise (47) which enables to energise the junction towards the appropriate pigeonhole, when the number of pulses counted corresponds to that which allows to reach the said pigeonhole in relation to the sanction ascribed to the corresponding envelope.

8. A sorting machine according to any one of claims 2 to 7, characterised in that it comprises a hopper whose length is sufficient to receive at least the equivalent of a postman's round, whereas the said hopper may comprise a static portion (210) and a dynamic section (5) comprising :- conveyor belt with endless tapes (50), mounted on free cylinders (51), whose active sides make up the walls of the bearing (16) and of the base (17) planes and, - a pusher (52) guided on a rail (53) parallel to the said belts which tends to move automatically the said active edges and the stack of envelopes toward the extraction head, whereby the said pusher is connected to means which maintain substantially constant a pressure between the stack and the envelopes extraction head (9).

9. A sorting machine according to claim 8, characterised in that the actuation means of the pusher (52) are comprise of a traction cable (54) which is anchored at one of its ends on the said pusher and which is provided, at its other end, with a weighting body moving vertically, whereby the said weighting body comprises a primary mass (56) and a plurality of smaller masses (60) spaced vertically on the end side (61) of the traction cable, between the said primary mass and a resting surface (62) at the bottom of the caisson on which they land as the length of the envelopes stack diminishes in the hopper (5).

10. A sorting machine according to any one of the claims 1 to 9, characterised in that the extraction head (9) comprises an endless tape (66), motorised and punched, which emerges in a suction window (122) arranged at the level of the wall (65) making up the end of the hopper (5), whereas the said window is located upstream of the conveyor in such a way that the distance between the active upper section (156) of the window where the envelope starts to be sucked up, and the zone where the envelope is picked up by the conveyor (10), is smaller than the minimal size of the envelopes according to their direction when they are extracted from the hopper by the said punched tape.

11. A sorting machine according to claim 10, characterised in that the means for picking up the envelopes (3) at the output of the extraction head (9) comprise of a pair of belts which are part of the conveyor (10), whereas the said belts (70 and 71) form a kind of funnel (155) arranged in the alignment of the punched tape (66) of the extraction head and centred around the middle axis of the said tape in order to maintain the envelopes into the proper direction and to prevent the said envelopes from tipping over or pivoting when passing from the extraction head to the conveyor (10).

12. A sorting machine according to any one of the claims 10 or 11, characterised in that the extraction head (9) works together with a separating device (140) arranged at the level of the downstream end of the hopper (5), whereas the said device (140) comprises a drawer (142) mobile in a direction which corresponds to the forwarding direction of the stack in the hopper, whereby the said drawer is connected to a bracket (143) mounted at the bottom of the said hopper and comprises :- a stop (141) in the form of a plate extending at the bottom of the hopper, located slightly beneath the bearing plane (16) of the envelopes, up to the punched tape (66) against which it forces slightly, - a flexible tongue (148) made of high friction coefficient material, arranged beneath the said stop, in order to retain the envelopes which might have escaped from the latter, whereas the said drawer (142) is pushed elastically and permanently towards the said punched tape (66) and retracts automatically when an envelope passes by which is driven by the said punched tape due to a depression effect,
whereby the said bracket (143) of the drawer (142) is preferably articulated around an axis (145) perpendicular to the forwarding direction of the stack, in order to enable the retraction of the separating device in the space located at the end of the hopper, in anticipation of adjustment or replacement of the said tongue (148) or possibly to facilitate access to this zone in case of incidents such as jamming.

13. A sorting machine according to any one of the claims 10 to 12, characterised in that the extraction head (9) comprises an endless tape (66) whose length is greater than the perimeter of the said extraction head in order to enable it to pass around the head and to facilitate any change or replacement, whereby the said tape (66) is stretched and guided over rollers according to a U-shaped path using a tension device (129) and a roller (135) guiding the tape at the bottom of the U-shaped path, whereas the said roller (135) can be removed in order to release the said tape, after release of the tension device (129).

14. A sorting machine according to any one of the claims 1 to 13, characterised in that the envelope conveying line (10) comprises the following: - a first conveyor (69) arranged downstream of the extraction head (9), which picks up the said envelopes at the output of the said head, whereas these envelopes move in the said first conveyor along a line which is located on a plane parallel to the base plane (17) of the hopper (5), - a second conveyor (19), arranged behind and in the clearance of the said hopper (5), constituting twisting module and enabling the envelopes to switch from moving on a plane parallel to the base plane (17) of the hopper to moving on a plane which is vertical and parallel to the front of the machine,- an intermediate conveyor (84) extending from the twisting module up to the reading head which brings back the envelopes onto a side of the machine, - a junction and distribution conveyor, comprising a vertical portion on the said side of the machine and then extending horizontally, so as to form of facade on the said machine, in order to supply at least one of the horizontal lines of pigeonholes (11).
whereas the said conveyors are generally made, with the exception of the twisting conveyor (19), of several belts distributed over the width of the machine, guided over small diameter rollers or cylinders in the rectilinear portions and over small diameter drums, less than 200 mm, at the turning points, whereas the said belts enable to transport the envelopes by pinching them between the active sizes of two belts arranged opposite one another forming on either side of the path of the said the envelopes an internal wall and an external wall, whereby the transversal distance between the belts is smaller than the dimension of the great side of the smallest envelope, in order to forward the said envelopes inside the machine, widthwise.

15. A sorting machine according to claim 14, characterised in that the conveyors comprise preferably non-extensible driving belts while the driven belts are made of a more flexible material in order to absorb any possible thickness variations of the envelopes, without disturbing the driving process, whereas the said driving belts are preferably arranged inside the curves in order to limit the traction and deformation loads exerted onto the back of the envelopes.

16. A sorting machine according to any one of the claims 13 to 15, characterised in that the conveying line of the first conveyor (69) comprises the following :- an internal wall made of endless belts (70), spaced and stretched between a downstream cylinder (74) located beneath the extraction head (9), and a downstream cylinder (75) located at the level of the twisting module (19) passing over a drum (73), whereas one of the belts (70) is located in the alignment of the punched tape (66) of the said extraction head, and, - and external wall made of endless belts (72) arranged opposite those of the external wall and which are only stretched between the said drum (73) and a downstream cylinder (77) on the one hand, and a simple endless belt (71), arranged in the alignment of the punched tape (66) of the said head, on the other, opposite the corresponding belt (70) of the internal wall, stretched between the said drum (73) and an upstream roller (77) located at the level of the extraction head beneath the downstream extremity of the hopper (5).

17. A sorting machine according to any one of the claims 14 to 16, characterised in that the twisting module (19) is made of a small diameter circular section endless belt (80), interposed between the first conveyor (69) and the intermediate conveyor, in order to form a continuity, whereas the said belt (80) is supported by rollers (82) and works together with pressure devices (83) constituting one of the walls of the conveying path, whereby the said devices are similar to castors of flexible material, forcing against the said belt at the level of the said rollers, the assembly formed by the belt (80) and the flexible castors (83) thus guiding and maintaining the envelopes (3) along a longitudinal axis, on the side of their base edge (20), the other side of the said envelopes being simply guided using smooth fixed rails interposed between the downstream section of the said first conveyor (69) and the upstream section of the said intermediate conveyor (84).

18. A sorting machine according to any one of the claims 14 to 17, characterised in that the intermediate conveyor (84) extends between the twisting module (19) and the junction conveyor (101) and comprises, on its path, a re-jogging device (22) working together with the side corresponding to the base edge (20) of the envelope forwarded by the said conveyor, whereas the said device (22) is constituted of a wall (110) perpendicular to the circulation plane of the envelopes, and which is arranged on the side of the edge belts of the said intermediate conveyor, whereby the said re-jogging wall (110) comprises an upstream section converging toward the said belts and a downstream section rigorously parallel to the said edges belts in order to progressively lift up the said envelopes which might have been arranged slantwise, incidentally, on the said conveyor, whereas the said envelopes can be lifted up because they can pivot when they are pinched between the said edge belts, under the effect of a pressure roller (98) while the other belts of the conveyor are kept pulled away from one another using at least one roller (97), in order to release the other side of the envelope, over the length of the path which corresponds substantially to the length of the re-jogging device.

19. A sorting machine according to claim 18, characterised in that the wall of the re-jogging device (22) is made either of a fixed simple sheet (110) or of an endless tape (21) which travels at the same speed as the envelopes.

20. A sorting machine according to any of the claims 14 to 17 and 19. characterised in that the re-jogging device is arranged upstream of the twisting module (19). integrated to the downstream section of the first conveyor (69).

21. A sorting machine according to any one of the claims 14 to 20, characterised in that the junction conveyor (101) comprises a primarily junction (13) arranged upstream in order to supply two conveying and distribution lines (14 and 15), whereas the said lines are superimposed, parallel to one another and extend to form a façade in order to supply two levels of pigeonholes (11), whereas the said primary junction (13) is arranged in the vertical lateral section of the machine, on the extraction head (9) side and comprises: - a rectilinear path in the alignment of the downstream section of the intermediate conveying line, to supply the upper conveying and distribution line (15) and, - a slightly tilted path, oriented toward the lower conveying line and distribution line (14), whereby orientation toward the lower line is made using a deviating device constituting the junction, whereas the said device is actuated by appropriate electro-magnetic means.

22. A sorting machine according to any one of the claims 14 to 20, characterised in that the unction conveyor (101) can be shared into three conveying and distribution lines, whereas the said lines are horizontal, superimposed, each corresponding to a set of pigeonholes (11), whereas the said lines are supplied by two temporary junctions (13) arranged in the vertical side of the conveyor.

23. A sorting machine according to any one of the claims 21 or 22, characterised in that each conveying and distribution line (14 and 15) comprises: - endless belts spaced transversally, forming the upper wall, stretched and guided by cylinders and, - endless belts (180) delineating the lower wall, guided over cylinders, whereas the said lower belts are separated by junction windows (178) to allow the passage of envelopes (3), whereas the said envelopes arc oriented toward the appropriate pigeonholes (11) using a deflecting device (37) which deviates the envelope from its horizontal rectilinear normal path in order to orientate it downward, guided at first by a fixed plate deflector (183), then by a flap (184) which, on the one hand, transports the envelope to the corresponding pigeonhole (11) and, on the other hand, contributes to forming a tidy stack, in the said pigeonhole.

24. A sorting machine according to claim 23, characterised in that each deflecting device (37) is arranged opposite the deviated line with respect to the rectilinear conveying line, whereas the said deflecting device is actuated by an electromagnet (49) and comprises a wall (193) which is mobile around an axis (38) perpendicular to the forwarding direction of the envelopes, between an inactive deviation position which enables the envelopes to follow a rectilinear path and an active deviation position causing the envelopes to change direction, whereby the said deflecting device wall (193) is constituted by the front of small inertia parts, arranged transversally, between the conveyor belts, whereby the said parts are connected to the tip over axis (38), the said front being arranged upstream of the said axis, and above the envelope conveying line, the said axis (38) being centred on a plane forming with the said wall (193), when the latter is in active position, a dihedron whose edge is at the intersection with the horizontal conveying line and whose bisecting plane corresponds to the said horizontal conveying line in order to avoid exerting any loads onto the wall (193) of the deflecting device, liable to cause a torque whose effect would oppose the motion of the said deflecting device, as well as during the impact then during the quick return of the deflecting device to inactive position as soon as the leading edge of the envelope is picked up by the fixed deflector (183) arranged downstream of the deflecting device.

25. A sorting machine according to any one of the claims 23 or 24, characterised in that it comprises in each pigeonhole, a flap (184) which is articulated at its upper section by an axis (196) arranged beneath the level of the deflector (183) and beneath the upper section (189) of the said flap in order to give to the latter, when the envelope bumps into the upper section, a pulse causing the said flap to rotate around its axis (196) in order to lift up quickly the envelope which had been sent to the bottom of the pigeonhole, thus creating immediately a space between the said envelope and the said flap in order to accommodate the following envelope which will be then positioned in a tidy fashion, in the pigeonhole situated behind the previous envelope.

26. A sorting machine according to any one of the claims 23 to 25, characterised in that the external belts of the distribution paths (14 and 15) are guided at their downstream end by a tension device which can be disengaged, comprising a gas-operated jack which pushes the end cylinder (173 or 188), whereas the said cylinder is mounted on a connecting rod (201) with respect to the frame of the machine so that the external and internal belts of the said distribution paths may be sufficiently slack to facilitate any intervention in case of jamming or other incidents.

27. A sorting machine according to any one of the claims 23 to 26, characterised in that the external belts of the distribution paths (14 and 15) force against the internal belts (180) by means of rollers (181) arranged between the guiding rollers (177 and 179) of the said internal belts (180), in order to initiate a motion tending to lift up the leading edge of the envelopes and to facilitate the passage across the junction windows (178), whereby the said rollers (181) are preferably combined two by two by arms forming a kind of bogie (190) articulated on the axis of a roller (182) which supports the inactive side of the external belts.

28. A sorting machine according to any one of the claims 1 to 27, characterised in that it comprises pigeonholes for receiving the sorted envelopes, arranged in the form of baskets (165), whereas the said baskets are supported by brackets (166) which enable to remove them directly from the front, each basket comprising for instance five pigeonholes (11) and each pigeonhole corresponding to a handful of some 120 envelopes, the baskets being preferably two in number for each level, beneath the junction and distribution lines or paths (14 and 15), and each level comprising in addition to the said baskets, a fixed additional pigeonhole (11') to accommodate the sorting refuse, this additional pigeonhole (11') being arranged at the end of the conveying and distribution line.
